# EUROPÄISCHE PATENTSCHRIFT

(11) **EP 2 991 518 B1**
(45) Veröffentlichungstag und Bekanntmachung des Hinweises auf die Patenterteilung: **15.03.2017**
(21) Anmeldenummer: 14711905.1
(22) Anmeldetag: 13.01.2014
(51) Int. Cl.: A41D 13/00, A62B 35/00

(54) **SICHERHEITSANZUG**
PROTECTIVE SUIT
VÊTEMENT DE SÉCURITÉ

(30) Priorität: 15.01.2013 AT 500202013
(43) Veröffentlichungstag der Anmeldung: 09.03.2016
(73) Patentinhaber: SAFE Patentverwaltungs- und Verwertungs GmbH, 4582 Spital/Pyhrn (AT)
(72) Erfinder: REITEGGER, Rudolf, A-8911 Admont (AT)
(74) Vertreter: Burger, Hannes
(86) Internationale Anmeldenummer: PCT/AT2014/050008
(87) Internationale Veröffentlichungsnummer: WO 2014/110612

(56) Entgegenhaltungen:
- EP-B1- 1 222 004
- DE-C1- 4 412 076

## Beschreibung

Die Erfindung betrifft einen Sicherheitsanzug, insbesondere für den Arbeits- oder Rettungseinsatz, wie dieser in den Oberbegriffen der Ansprüche 1 und 10 beschrieben ist.

Die EP 1 222 004 B1 beschreibt einen Arbeitssicherungs- und Rettungsanzug mit einem Overall und fix mit dem Overall vernähten Gurten im Oberschenkelbereich, im Gesäßbereich und im Achselbereich. Die im Gesäßbereich und im Achselbereich fix mit dem Overall vernähte Gurte, die vorzugsweise durch fix mit dem Overall vernähte Längsgurt zusätzlich miteinander verbunden sind, sind an ihren Enden jeweils mit zwei beweglichen Gurten am Vorderteil des Overalls durch Befestigungsringe verbunden. Weiters sind am Vorderteil zusätzliche, frei beweglich verlaufende Gurte vorgesehen, die sich vom Oberschenkelbereich hoch erstrecken und jeweils gemeinsam mit je zwei der anderen beweglichen Gurten in einem beweglichen Befestigungsring im Brustbereich verbunden sind. Durch das Vorsehen dieser zusätzlichen Gurte wird zwar ein sicheres Halten und Auffangen für einen Benutzer gewährleistet, jedoch sind diese vom Overall frei verlaufend und damit distanziert von diesem angeordneten, beweglichen Gurte in vielen Fällen störend für den Arbeitseinsatz.

Aus der DE 44 12 076 C1 ist eine Befestigungsvorrichtung für einen Lifebelt insbesondere an einer Segelbekleidung bekannt geworden. Die Befestigungsvorrichtung weist Tunnelabschnitte auf, die mindestens abschnittsweise die Gurte des auf der Segelbekleidung befindlichen Lifebelts auf dieser befestigend überdecken. Die Tunnelabschnitte weisen hinsichtlich ihrer Längsrichtung jeweils einen mit der Segelbekleidung fest verbundenen Rand und einen lösbar mit der Segelbekleidung verbundenen Rand auf. Die lösbare Befestigung ist derart ausgelegt, dass einerseits eine sichere Befestigung des Lifebelts an der Segelbekleidung gewährleistet ist, jedoch die Zerstörung der Segelbekleidung bei Straffung des befestigten Lifebelts sicher verhindert ist.

Aus der DE 20 2012 008 849 U1 ist eine Weste mit an einer Außenseite der Weste vorgesehenen Befestigungsmitteln für einen Sicherheitsgurt bekannt geworden. Dabei sind die Befestigungsmittel derart ausgebildet, dass der Sicherheitsgurt von der Außenseite der Weste abnehmbar ist. Damit kann dieselbe Weste mit verschiedenen Sicherheitsgurten ausgestattet werden. So kann bei einer Beschädigung der Gurt einfach gegen einen neuen Gurt ausgetauscht werden. Ferner kann nach der Abnahme des Gurtes auch die Weste alleinig auf übliche Weise gewaschen werden. Während der Benutzung ist der sonst lose an der Außenseite befindliche Gurt durch die Befestigungsmittel an der Weste in Position gehalten.

Die DE 20 2008 004 980 U1 beschreibt einen mit einem Sicherungsgurtzeug versehenen Overall, bei dem das Sicherungsgurtzeug an den Körperteil des Overalls genäht ist. Im Bereich eines über die Schulter laufenden Gurtes des Sicherungsgurtzeugs ist eine Verbindungsleine angeordnet, welche an einem ihrer Enden um eine am Rückenbereich des Rumpfabschnittes gelegene Kreuzungsstelle der Schultergurte geschlungen ist. Die Verbindungsleine weist weiters Befestigungsteile auf, mit welchen diese am darunter liegenden Schultergurt gehalten ist. Mit dem der Vorderseite des Overalls zugewendeten Verbindungsende der Verbindungsleine ist ein Sicherungsseil verbunden.

Aus der US 5,072,457 A1 ist eine einfach an die Körperabmaße eines Piloten anpassbare Weste mit daran angeordnet Gurten bekannt geworden. Das an der Weste angeordnete Gurtzeug dient im Notfall für den Piloten im Falle eines Fallschirmabsprunges. Um nicht eine Vielzahl von unterschiedlichen Größen an Westen vorrätig halten zu müssen bzw. diese durch Fachpersonal an die Körperabmaße der einzelnen Piloten anpassen zu müssen, ist die Weste aus einem Vorderteil und einem Rückenteil gebildet, welche nach dem Anpassvorgang zur fertigen Weste miteinander verbunden werden. Weiters sind an der Weste bzw. den Westenteilen mehrere Streifen aufgenäht, welche einen Tunnel zur Aufnahme einzelner Gurte dienen. Für den Anpassvorgang sind die Gurte provisorisch in relativer Position an der Weste gehalten. Nach dem Anpassvorgang werden einerseits die Westenteile miteinander verbunden und andererseits die Gurte fest mit der Weste vernäht.

Der vorliegenden Erfindung liegt die Aufgabe zugrunde, einen Sicherheitsanzug zu schaffen, bei welchem insbesondere im Arbeitseinsatz für den Benutzer ein ausreichender ungestörter Freiraum in seinem Vorderbereich zur Verfügung steht und trotzdem bei einem möglich Sturz und dem damit verbundenen Auffangen des Körpers durch den Sicherheitsanzug der dabei auftretende Fangstoß gedämpft bzw. reduziert wird.

Diese Aufgabe der Erfindung wird durch die Merkmale des Anspruches 1 gelöst.

Der sich durch die Merkmale des Anspruches 1 ergebende Vorteil liegt darin, dass durch das im Bereich der Vorderseite des Overalls zumindest überwiegende Anordnen der Gurte innerhalb der dafür vorgesehenen, einzelnen Kanäle ein Abstehen der Gurte von der äußeren Oberfläche des Overalls zum größten Teil verhindert wird. Dies erfolgt dann nur im Bereich der Auffangösen, mit welchen der Benutzer des Sicherheitsanzuges über ein Sicherungsgerät, beispielsweise mit einem Seil, einem Gurt oder dergleichen, bei seinem Arbeitseinsatz gesichert ist. So wird für den Benutzer ein ausreichender Freiraum für seinen Arbeitseinsatz geschaffen, wodurch vom Benutzer ungestört Arbeiten durchgeführt werden können, ohne dass dabei die ihn tragenden Gurten störend oder hindernd wirken. Weiters wird damit aber auch durch die Führung der einzelnen Gurte innerhalb der einzelnen Kanäle eine zusätzliche Reibungswirkung erzielt, wodurch bei einem möglichen Sturz und dem damit verbundenen Auffangen des Körpers die auf den Benutzer einwirkenden Kräfte reduziert und damit gedämpft werden können. Damit werden die auf den Benutzer einwirkenden Kräfte vermindert, wodurch ein "weicheres" Auffangen des Benutzers durch den Sicherheitsanzug erfolgt. Darüber hinaus ist es möglich, an einem bereits vorgefertigten Overall je nach Anforderung und Körpergröße die für die Aufnahme und Führung der einzelnen Gurte vorgesehenen Kanäle entsprechend anzuordnen und auszubilden. Damit wird jeder der Kanäle durch ein eigenes Kanalabdeckelement gebildet, welches je nach Bedarf und Abmessung der Gurte für jeden Einsatzfall und Verwendungszweck individuell daran angepasst werden kann. Weiters wird so die Möglichkeit geschaffen, zusätzlich zur Reibungswirkung zwischen dem Gurt und den Kanalwandungen einen zusätzlichen Abbau von Kräften durch die hervorgerufene Fallenergie des Benutzers abbauen zu können. Durch das vordefinierte Auftrennen bzw. Auflösen der ersten Verbindungsvorrichtung erfolgt bereits ein hoher Energie- und Kraftabbau, wodurch der Körper des Benutzers bis zum Erreichen der endgültigen Hängeposition stark gedämpft aufgefangen wird. Weiters kann dadurch am Overall ohne Zwischenschaltung von zusätzlichen Gurten und Auffangringen eine direkte Lastabtragung von den beiden zentralen Auffangösen über die einzelnen Gurte und den Overall bis hin auf den Körper des Benutzers des Sicherheitsanzuges erfolgen. Nach einer vorteilhaften Weiterbildung wird ein einfach zu bedienender Sicherheitsanzug geschaffen, bei welchem bereits vordefinierte Anhängepunkte für den durchzuführenden, hängenden Arbeitseinsatz geschaffen sind. Weiters kann damit aber auch eine körpernahe Anordnung der einzelnen Auffangösen während der Benutzung geschaffen werden.

Vorteilhaft ist auch eine weitere Ausführungsform nach Anspruch 2, da durch die relative Verlagerungsmöglichkeit der innerhalb der einzelnen Kanäle aufgenommenen Gurte nicht nur während der Benutzung eine optimale Einstellung der jeweiligen Sitz- bzw. Hängeposition für den Benutzer des Sicherheitsanzuges möglich ist, sondern auch noch zusätzlich die Reibungswirkung für den Abbau der auftretenden Sturzkräfte erhöht wird und somit ein weicheres Auffangen des Benutzers durch den Sicherheitsanzug erfolgt.

Vorteilhaft ist auch eine Weiterbildung nach Anspruch 3, da dadurch das Kanalabdeckelement im Bereich seines zweiten Längsrandbereiches ortsfest mit dem Overall verbunden ist und dabei je nach Wahl und Ausbildung der ersten Verbindungsvorrichtung eine neuerliche Verwendung des Sicherheitsanzuges ohne zusätzliche Wartungsarbeiten ermöglicht wird. Weiters kann damit aber auch die dauerhafte Anordnung der einzelnen Kanalabdeckelemente am Overall sichergestellt werden.

Gemäß einer Ausbildung, wie im Anspruch 4 beschrieben, können die einzelnen Verbindungsvorrichtungen an die jeweiligen Einsatzbedingungen einfach angepasst werden. Darüber hinaus kann bei entsprechender Wahl auch eine Wiederverwendung und ein neuerliches Schließen der Verbindungsvorrichtungen erzielt werden, wie dies beispielsweise bei einem Klettverschluss oder einer Druckkopfanordnung der Fall ist.

Dabei erweist sich eine Ausgestaltung nach Anspruch 5 vorteilhaft, weil dadurch für den Benutzer auch bei einer abgewinkelten Sitzhaltung ein angenehmes Tragegefühl des Sicherheitsanzuges geschaffen wird. Darüber hinaus kann so aber auch eine länger andauernde Arbeitshaltung eingenommen werden, ohne dass es dabei zu einem Abdrücken der Blutversorgung in den Beinen kommt.

Schließlich sind aber auch Ausbildungen der Gurtführung und Anordnung am Overall, wie in den Ansprüchen 6 bis 9 beschrieben möglich, da dadurch am Overall ohne Zwischenschaltung von zusätzlichen Gurten und Auffangringen eine direkte Lastabtragung von den beiden zentralen Auffangösen über die einzelnen Gurte und den Overall bis hin auf den Körper des Benutzers des Sicherheitsanzuges erfolgt. Durch die unterschiedliche Anordnung der Quer- sowie Längsgurte und Schultergurte wird in Verbindung mit der Kanalführung im Vorderbereich des Sicherheitsanzuges nicht nur während des Arbeitseinsatzes ein sicheres Halten und Tragen der jeweiligen Person sichergestellt, sondern auch eine ausreichende Dämpfungswirkung im Fall einer ruck- bzw. stoßartigen Belastung erreicht.

Diese Aufgabe der Erfindung kann aber unabhängig davon durch die Merkmale des Anspruches 10 gelöst werden.

Der sich durch die Merkmale des Anspruches 10 ergebende Vorteil liegt darin, dass durch das im Bereich der Vorderseite des Overalls zumindest überwiegende Anordnen der Gurte innerhalb der dafür vorgesehenen, einzelnen Kanäle ein Abstehen der Gurte von der äußeren Oberfläche des Overalls zum größten Teil verhindert wird. Dies erfolgt dann nur im Bereich der Auffangösen, mit welchen der Benutzer des Sicherheitsanzuges über ein Sicherungsgerät, beispielsweise mit einem Seil, einem Gurt oder dergleichen, bei seinem Arbeitseinsatz gesichert ist. So wird für den Benutzer ein ausreichender Freiraum für seinen Arbeitseinsatz geschaffen, wodurch vom Benutzer ungestört Arbeiten durchgeführt werden können, ohne dass dabei die ihn tragenden Gurten störend oder hindernd wirken. Weiters wird damit aber auch durch die Führung der einzelnen Gurte innerhalb der einzelnen Kanäle eine zusätzliche Reibungswirkung erzielt, wodurch bei einem möglichen Sturz und dem damit verbundenen Auffangen des Körpers die auf den Benutzer einwirkenden Kräfte reduziert und damit gedämpft werden können. Damit werden die auf den Benutzer einwirkenden Kräfte vermindert, wodurch ein "weicheres" Auffangen des Benutzers durch den Sicherheitsanzug erfolgt. Weiters kann damit erreicht werden, dass so ein vollständiges Umschließen des jeweiligen Gurtes innerhalb des schlauchförmigen Bauelementes erfolgt. Damit kann ein direkter Kontakt der einzelnen Gurte mit der jeweiligen Verbindungsvorrichtung verhindert bzw. minimiert werden. Durch das Vorsehen des schlauchförmigen Bauelements wird der jeweils darin aufgenommene Gurt stets vor einer zusätzlichen Beschädigung geschützt und kommt auch bei einem Sturz nicht direkt mit anderen Bauelementen in Kontakt. Damit können Beschädigungen des oder der Gurte langfristig vermieden werden. Darüber hinaus kann dadurch das gesamte, schlauchförmige Bauelement von der Oberfläche des Overalls im Bereich der dritten Verbindungsvorrichtung abgelöst werden. Durch das Vorsehen des schlauchförmigen Bauelements wird der darin aufgenommene Gurt stets vor einer zusätzlichen Beschädigung geschützt. Vorteilhaft ist auch eine weitere Ausführungsform nach Anspruch 11, da durch die relative Verlagerungsmöglichkeit der innerhalb der einzelnen Kanäle aufgenommenen Gurte nicht nur während der Benutzung eine optimale Einstellung der jeweiligen Sitz- bzw. Hängeposition für den Benutzer des Sicherheitsanzuges möglich ist, sondern auch noch zusätzlich die Reibungswirkung für den Abbau der auftretenden Sturzkräfte erhöht wird und somit ein weicheres Auffangen des Benutzers durch den Sicherheitsanzug erfolgt.

Durch die Ausbildung nach Anspruch 12 kann ebenfalls wiederum eine vordefinierte Haltekraft und damit verbunden eine Dämpfungswirkung während des Öffnens der vierten Verbindungsvorrichtung infolge eines Sturzes und den damit verbundenen höheren Belastungen erzielt werden. Zusätzlich kann damit aber auch ein einfacher Austausch des jeweiligen Bauelements zur Aufnahme der Gurten erfolgen, da dieses als gesonderter Bauteil über die dritte Verbindungsvorrichtung am Overall befestigbar ist.

Vorteilhaft ist auch eine Ausbildung nach Anspruch 13, da so stets das schlauchförmige Bauelement am Overall haften bleibt und die vierte Verbindungsvorrichtung für den kontrollierten Abbau der während eines Sturzes auftretenden Kräfte auf den Körper des Benutzers dient.

Gemäß einer Ausbildung, wie im Anspruch 14 beschrieben, können die einzelnen Verbindungsvorrichtungen an die jeweiligen Einsatzbedingungen einfach angepasst werden. Darüber hinaus kann bei entsprechender Wahl auch eine Wiederverwendung und ein neuerliches Schließen der Verbindungsvorrichtungen erzielt werden, wie dies beispielsweise bei einem Klettverschluss oder einer Druckkopfanordnung der Fall ist.

Dabei erweist sich eine Ausgestaltung nach Anspruch 15 vorteilhaft, weil dadurch für den Benutzer auch bei einer abgewinkelten Sitzhaltung ein angenehmes Tragegefühl des Sicherheitsanzuges geschaffen wird. Darüber hinaus kann so aber auch eine länger andauernde Arbeitshaltung eingenommen werden, ohne dass es dabei zu einem Abdrücken der Blutversorgung in den Beinen kommt.

Nach einer vorteilhaften Weiterbildung gemäß Anspruch 16 wird ein einfach zu bedienender Sicherheitsanzug geschaffen, bei welchem bereits vordefinierte Anhängepunkte für den durchzuführenden, hängenden Arbeitseinsatz geschaffen sind. Weiters kann damit aber auch eine körpernahe Anordnung der einzelnen Auffangösen während der Benutzung geschaffen werden.

Schließlich sind aber auch Ausbildungen der Gurtführung und Anordnung am Overall, wie in den Ansprüchen 17 bis 23 beschrieben möglich, da dadurch am Overall ohne Zwischenschaltung von zusätzlichen Gurten und Auffangringen eine direkte Lastabtragung von den beiden zentralen Auffangösen über die einzelnen Gurte und den Overall bis hin auf den Körper des Benutzers des Sicherheitsanzuges erfolgt. Durch die unterschiedliche Anordnung der Quersowie Längsgurte und Schultergurte wird in Verbindung mit der Kanalführung im Vorderbereich des Sicherheitsanzuges nicht nur während des Arbeitseinsatzes ein sicheres Halten und Tragen der jeweiligen Person sichergestellt, sondern auch eine ausreichende Dämpfungswirkung im Fall einer ruck- bzw. stoßartigen Belastung erreicht.

Zum besseren Verständnis der Erfindung wird diese anhand der nachfolgenden Figuren näher erläutert.

Es zeigen jeweils in stark schematisch vereinfachter Darstellung:
- Fig. 1: eine mögliche Ausbildung eines Sicherheitsanzuges in Frontansicht;
- Fig. 2: den Sicherheitsanzug nach Fig. 1 in einer Rückansicht;
- Fig. 3: ein Detail einer Gurtführung innerhalb eines Kanals am Overall, in Ansicht geschnitten, gemäß den Linien III-III in Fig. 1;
- Fig. 4: eine weitere Möglichkeit einer Gurtführung innerhalb eines Kanals, in Ansicht geschnitten.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den Fig. 1 bis 3 ist ein Sicherheitsanzug 1, insbesondere für den Arbeits- und/oder Rettungseinsatz gezeigt, der einen Overall 2, eine am Overall 2 angeordnete Gurtanordnung 3 sowie zumindest eine mit der Gurtanordnung 3 verbundene Auffangöse 4 umfasst. Der Overall 2 weist hier eine kurzärmelige sowie kurzbeinige Ausführungsform auf. Es wäre aber auch möglich, die Ärmel und/oder Beine entweder fix oder abzippbar am Basiskörper des Overalls 2 vorzusehen. Weiters wäre es aber auch noch möglich, im Halsbereich einen Hochstellkragen und/oder eine eigene Kapuze vorzusehen.

Der Overall 2 weist seinerseits eine Vorderseite 5, eine davon abgewendete Hinterseite 6 sowie beidseits sich dazwischen erstreckende linke und rechte Verbindungsseiten 7a, 7b auf. Die zuvor beschriebenen Seiten 5, 6, 7a, 7b bilden dabei eine äußere Oberfläche 8 des Overalls 2 aus.

Weiters sei hier noch allgemein angemerkt, dass sich die in dieser Beschreibung mit links und rechts bezogenen Angaben auf die in der Fig. 1 dargestellte Vorderansicht bzw. Frontansicht für den Betrachter des Sicherheitsanzuges 1 beziehen.

Der Overall 2 ist im Bereich seiner Vorderseite 5 derart ausgebildet, dass dieser geöffnet werden kann und so ein Benutzer in den Overall 2 hineinsteigen bzw. hineinschlüpfen kann. Die Vorderseite 5 des Overalls 2 kann dann beispielsweise mit einem Reißverschluss, einem Klettverschluss oder dergleichen nach dem Anziehen verschlossen werden.

Die Gurtanordnung 3 umfasst ihrerseits mehrere später noch näher beschriebene Gurte, mit welchen es möglich ist, eine sichere lastabtragende Funktion von der oder den Auffangösen 4 über die Gurten der Gurtanordnung 3 von einem nicht näher dargestellten Benutzer zu übernehmen. Dabei sind mehrere der Gurten an der Hinterseite 6, den linken und rechten Verbindungsseiten 7a, 7b sowie der Vorderseite 5 des Overalls 2 verlaufend angeordnet. So werden bevorzugt jene Gurten mit dem Overall 2 fix verbunden, welche im Bereich der Hinterseite 6 sowie den Verbindungsseiten 7a, 7b angeordnet sind.

Es sei hier bemerkt, dass die spezielle Anordnung der Gurten am Overall 2 nur beispielhaft gewählt ist und auch dazu andere Anordungsmöglichkeiten sowie Längsverläufe möglich sind, als die hier dargestellten Anordnungen.

Die am Overall 2 vorgesehene Gurtanordnung 3 umfasst im Bereich der Vorderseite 5 des Overalls 2 in Umfangsrichtung gesehen jeweils eine eigene linke sowie rechte Auffangöse 4a, 4b. Diese sind bezüglich einer zentralen Teilungslinie 9 des Overalls 2 benachbart zu dieser angeordnet, wodurch das Einsteigen in den Overall 2 und der daran angeordneten Gurtanordnung 3 wesentlich vereinfacht wird. Die beiden Auffangösen 4a, 4b dienen dazu, um an einem nicht näher dargestellten Sicherungselement, an einem Karabiner oder dergleichen gemeinsam eingehängt zu werden. Dies dient zur Sicherung jener Person, welche den Sicherheitsanzug 1 verwendet, um so im Arbeits- und/oder Rettungseinsatz vor einem Absturz gesichert zu sein.

Diese beiden Auffangösen 4a, 4b bilden jeweils zentrale Anhängepunkte, mit welchen die nachfolgend beschriebenen Gurte der Gurtanordnung 3 verbunden sind bzw. verbunden werden können.

Die Gurtanordnung 3 umfasst im vorliegenden Ausführungsbeispiel einen oberen Quergurt 10, der an der Hinterseite 6 im Rückenbereich verlaufend angeordnet ist und sich weiters unterhalb des Achselbereiches hin zur Vorderseite 5 erstreckt. Dabei ist der obere Quergurt 10 an der Hinterseite 6 fix mit dem Overall 2 verbunden und erstreckt sich jeweils über die beiden Verbindungsseiten 7a, 7b durchlaufend bis hin zur linken sowie rechten Auffangöse 4a, 4b. Gurtenden 11a, 11b sind dann jeweils mit der linken sowie rechten Auffangöse 4a, 4b verbunden. Damit ist der obere Quergurt 10 umlaufend um den Overall 2, also in Querrichtung zu seiner Längserstreckung angeordnet.

Die Gurtanordnung 3 umfasst weiters einen mittleren Quergurt 12, welcher an der Hinterseite 6 im Beckenbereich verlaufend angeordnet ist. Auch dieser mittlere Quergurt 12 ist an der Hinterseite 6 fix mit dem Overall 2 verbunden. Weiters erstreckt sich der mittlere Quergurt 12, ausgehend von der Hinterseite 6 über die linke sowie rechte Verbindungsseite 7a, 7b durchlaufend bis hin zur linken sowie rechten Auffangöse 4a, 4b, wobei wiederum Gurtenden 13a, 13b jeweils mit der linken bzw. rechten Auffangöse 4a, 4b verbunden sind.

Im Oberschenkelbereich der Beine weist die Gurtanordnung 3 jeweils einen linken sowie rechten unteren Quergurt 14a, 14b auf. Die beiden unteren Quergurte 14a, 14b sind umlaufend über den jeweiligen Oberschenkelbereich ausgebildet und können in ihrer Umfangsweite durch nicht näher bezeichnete Stellvorrichtungen in ihrer Umfangslänge verändert werden. Damit kann eine individuelle Anpassung an den jeweiligen Benutzer, insbesondere dessen Oberschenkelabmessung, einfach durchgeführt werden.

Weiters umfasst die Gurtanordnung 3 einen linken und einen rechten sich jeweils in Längsrichtung erstreckenden vorderen Beingurt 15a, 15b. Dabei ist der linke vordere Beingurt 15a mit dem linken unteren Quergurt 14a verbunden und erstreckt sich, ausgehend vom linken unteren Quergurt 14a, durchlaufend bis hin zur linken Auffangöse 4a. Sein Gurtende 16a ist mit der linken Auffangöse 4a verbunden. Der rechte vordere Beingurt 15b ist seinerseits mit dem rechten unteren Quergurt 14b verbunden und erstreckt sich, ausgehend vom rechten unteren Quergurt 14b, durchlaufend bis hin zur rechten Auffangöse 4b und ist mit seinem weiteren Gurtende 16b mit der rechten Auffangöse 4b verbunden.

Wie nun besser aus der Fig. 2 zu ersehen ist, umfasst die Gurtanordnung 3 auch noch einen linken sowie einen rechten sich jeweils in Längsrichtung erstreckenden hinteren Beingurt 17a, 17b. Dabei ist ein erstes Gurtende 18a des linken hinteren Beingurts 17a mit dem linken unteren Quergurt 14a verbunden. Sein zweites Gurtende 18b ist mit dem mittleren Quergurt 12 verbunden. In äquivalenter Weise ist auch ein erstes Gurtende 19a des rechten hinteren Beingurtes 17b mit dem rechten, unteren Quergurt 14b und sein zweites Gurtende 19b mit dem mittleren Quergurt 12 verbunden.

Die Verbindung der Gurtenden 18a, 18b sowie 19a, 19b der hinteren Beingurte 17a, 17b mit dem mittleren Quergurt 12 sowie den unteren Quergurten 14a, 14b kann jeweils unter Bildung einer vernähten Schlaufe an den hinteren Beingurten 17a, 17b erfolgen. Durch diese gebildeten Schlaufen sind dann der mittlere Quergurt 12 bzw. jeweils die beiden unteren Quergurte 14a, 14b hindurchgeführt. Weiters ist es vorteilhaft, wenn der linke sowie rechte hintere Beingurt 17a, 17b mit dem Overall 2 an dessen Hinterseite 6 fix verbunden sind. Durch das Vorsehen der beiden hinteren Beingurte 17a, 17b kann auch noch die tragende Auflagefläche bei der Sitzhalterung des Benutzers im Sicherheitsanzug 1 in seinem Oberschenkelbereich vergrößert werden. Damit kann in der hängenden Position des Benutzers im Sicherheitsanzug 1 eine bessere und bequemere Sitzposition erzielt werden. So kann auch noch ein großer Anteil der Oberschenkel ausreichend unterstützt werden, da durch das Anheben der Beine durch das Zusammenwirken der beiden vorderen Beingurte 15a, 15b mit den beiden unteren Quergurten 14a, 14b auch dieser Abschnitt der Oberschenkel zusätzlich durch die beiden hinteren Beingurte 17a, 17b tragend unterstützt wird. So kann ein Einschnüren der Oberschenkel des Benutzers im Bereich der beiden unteren Quergurte 14a, 14b verringert bzw. überhaupt vermieden werden.

Weiters wäre es aber auch unabhängig davon noch möglich, jeweils die Verbindung der beiden Gurtenden 18b und 19b der beiden Beingurte 17a, 17b mit dem mittleren Quergurt 12 fix bzw. feststehend auszuführen, wie dies beispielsweise durch einfaches übereinander Anordnen und anschließendes Vernähen, Verkleben oder dergleichen erfolgen kann. Im Bereich der anderen Gurtenden 18a, 19a, welche zur Verbindung mit den unteren Quergurten 14a, 14b vorgesehen sind, können jeweils Schlaufenanordnungen vorgesehen werden, um so bei einer Veränderung der Umfangslänge der unteren Quergurten 14a, 14b stets eine ortsfeste Positionierung der beiden Beingurte 17a, 17b an der Rückseite des Sicherheitsanzuges 1 relativ bezüglich diesem zu erzielen. Damit kann eine einfache Anpassung der unteren Quergurte 14a, 14b an unterschiedliche Oberschenkelabmessungen von Benutzern erfolgen.

Um eine weitere tragende Funktion der Gurtanordnung 3 am Overall 2 zu erhalten, umfasst die Gurtanordnung 3 einen linken Schultergurt 20a sowie einen rechten Schultergurt 20b. Ein erstes Gurtende 21a des linken Schultergurts 20a ist mit der linken Auffangöse 4a verbunden und erstreckt sich ausgehend von dieser an der Vorderseite 5 des Overalls hin zum linken Schulterbereich und über diesen hinweg, sich im Bereich der Hinterseite 6 kreuzend hin zum mittleren Quergurt 12 im Bereich der rechten Verbindungsseite 7b und weiter zum rechten unteren Quergurt 14b. Sein zweites Gurtende 21b ist mit dem rechten unteren Quergurt 14b verbunden. Analog bzw. spiegelbildlich dazu ist der rechte Schultergurt 20b am Overall 2 angeordnet. Ein erstes Gurtende 22a des rechten Schultergurts 20b ist mit der rechten Auffangöse 4b verbunden und erstreckt sich an der Vorderseite hin zum rechten Schulterbereich und über diesen hinweg sich im Bereich der Hinterseite 6 kreuzend hin zum mittleren Quergurt 12 im Bereich der linken Verbindungsseite 7a. Weiters erstreckt sich der rechte Schultergurt 20b weiter zum linken, unteren Quergurt 14 a und ist mit seinem zweiten Gurtende 22b mit dem linken unteren Quergurt 14a verbunden. Auch diese Verbindung der beiden Gurtenden 22a, 22b mit den linken und rechten unteren Quergurten 14a, 14b kann wiederum unter Ausbildung eine Aufnahmeschlaufe erfolgen, wie dies bereits zuvor beschrieben worden ist.

Die beiden Schultergurte 20a, 20b sind ca. ab Höhe des Achselbereichs innerhalb der Kanäle 24 angeordnet und verlaufen innerhalb dieser über die Schulterbereiche hinweg bis auf Höhe der Schulterblattbereiches und treten dort aus den Kanälen im Bereich der Hinterseite 6 aus diesen aus. Anschließend daran erfolgt das Überkreuzen der beiden Schultergurte 20a, 20b. Die fixe Verbindung der beiden Schultergurte 20a, 20b an der Hinterseite 6 mit dem Overall 2 erfolgt bevorzugt ab dem oberen Quergurt 10 bis hin zu den unteren Quergurten 14a, 14b.

Weiters kann die Gurtanordnung 3 im Bereich der linken sowie rechten Verbindungsseiten 7a, 7b sowohl einen linken als auch einen rechten Längsgurt 23a, 23b umfassen, wie dies ebenfalls am besten aus der Fig. 2 zu ersehen ist. Die beiden Längsgurte 23a, 23b erstrecken sich im vorliegenden Ausführungsbeispiel jeweils durchgehend zwischen dem oberen Quergurt 10, hinweg über den mittleren Quergurt 12 und weiter hin zum linken oder rechten unteren Quergurt 14a, 14b. Dabei sind sowohl der linke als auch der rechte Längsgurt 23a, 23b jeweils sowohl mit dem Overall 2 als auch mit dem oberen Quergurt 10, dem mittleren Quergurt 12 und mit dem linken und rechten unteren Quergurt 14a, 14b verbunden. Im Bereich der linken sowie rechten Verbindungsseite 7a, 7b sind die beiden Längsgurte 23a bzw. 23b unmittelbar nebeneinander oder aber auch in einer zumindest geringfügigen Überdeckung mit dem rechten bzw. linken Schultergurt 20a, 20b am Overall 2 angeordnet. Es kann auch noch eine gegenseitige Verbindung sowohl mit dem Overall 2 als auch den Schultergurten 20a, 20b erfolgen.

Die zuvor beschriebene Gurtanordnung 3 ist am Overall 2 angeordnet sowie an den dafür vorgesehenen Stellen fix mit diesem verbunden. Unter fix verbunden wird hier eine feststehende Anordnung verstanden, welche bevorzugt durch nähen, kleben oder schweißen erfolgen kann.

Um bei durchzuführenden Arbeiten und gleichzeitiger Benutzung des Sicherheitsanzuges 1, insbesondere im Bereich der Vorderseite 5, keine vom Overall 2 weit abstehenden Gurten vorzufinden, welche bei der Durchführung von Arbeiten störend sein können, ist hier vorgesehen, dass die im Bereich der Vorderseite 5 des Overalls 2 angeordneten Gurte, insbesondere der obere Quergurt 10, der mittlere Quergurt 12, die vorderen Beingurte 15a, 15b sowie die beiden Schultergurte 20a, 20b der Gurtanordnung 3 in Richtung der Längserstreckung der Gurte zu einem überwiegenden Längenanteil jeweils innerhalb eines eigenen am Overall 2 ausgebildeten Kanals 24 verlaufend angeordnet sind. Dabei wird der Einfachheit halber jeder der unterschiedlich angeordneten Kanäle mit dem gleichen Bezugszeichen 24 versehen, da diese zueinander bis auf die Anordnung am Overall 2 zueinander identisch ausgebildet sein können. Wesentlich dabei ist, dass die einzelnen unterschiedlichen Gurte im Bereich der Vorderseite 5 zumindest über einen überwiegenden Längenanteil jeweils in eigenen Kanälen 24 geführt sind und damit ein Abstehen von der äußeren Oberfläche 8 des Overalls 2 während des Arbeitseinsatzes verhindert ist. Damit sind auch die im Bereich der Vorderseite 5 angeordneten linken und rechten Auffangösen 4a, 4b auch während der Benutzung körpernah angeordnet.

Die Kanäle 24 dienen zur Aufnahme der einzelnen Gurte 10, 12, 15a, 15b, 20a, 20b und sind derart ausgebildet, dass diese jeweils im Bereich von deren in Richtung der Längserstreckung die Gurte voneinander distanzierten Kanalenden 25, 26 offen ausgebildet sind, wie dies in der Fig. 1 im linken Bereich beim mittleren Quergurt 12 eingetragen ist. Damit sind die jeweils innerhalb der Kanäle 24 aufgenommenen Gurte 10, 12, 15a, 15b, 20a, 20b zumindest in Richtung von deren Längserstreckung relativ bezüglich des Overalls 2 dazu verstellbar. Dies bedeutet, dass die in den Kanälen 24 aufgenommenen Gurte relativ bezüglich des Overalls 2 dazu verlagert werden können. Der Werkstoff des Overalls 2 ist bevorzugt aus einem festeren Gewebe oder Stoff gebildet, welcher die äußere Oberfläche 8 des Overalls 2 ausbildet. Die Kanäle 24 sind im vorliegenden Ausführungsbeispiel an der Oberfläche 8 des Materials des Overalls 2 angeordnet bzw. ausgebildet, wobei dies jeweils durch sich ebenfalls in Längserstreckung der einzelnen Gurte erstreckende Kanalabdeckelemente 27 erfolgt. Die Kanalabdeckelemente 27 sind streifenförmig ausgebildet und an der äußeren Oberfläche 8 des Overalls 2 angeordnet. Damit ist jeder der Kanäle 24 durch einen Oberflächenabschnitt 28 des Overalls 2 sowie der dem Oberflächenabschnitt 28 zugewendeten Innenseite des jeweiligen Kanalabdeckelementes 27 gebildet. Durch den bzw. diese Kanäle 24 ist der bzw. sind die einzelnen zuvor beschriebenen Gurten hindurchgeführt bzw. von diesen aufgenommen.

Das streifenförmig ausgebildete Kanalabdeckelement 27 ist in Richtung von dessen Längserstreckung an zumindest einem ersten Längsrandbereich 29 über eine erste Verbindungsvorrichtung 30 mit dem Overall 2 verbunden, wie dies am besten aus der Fig. 3 zu ersehen ist. Die Verbindung bzw. die Verbindungsvorrichtung 30 ist dabei derart ausgebildet, dass bei einer vom im Kanal 24 aufgenommenen Gurt auf das Kanalabdeckelement 27 einwirkenden vorbestimmten Kraft - siehe eingetragener Pfeil - die erste Verbindungsvorrichtung 30 gelöst wird. Die dabei aufgebrachte Kraft wirkt dabei in etwa in senkrechter Richtung bezüglich der Oberfläche 8 des Overalls 2. Diese Kraft entsteht, sobald der Benutzer des Sicherheitsanzuges 1 nicht nur die in etwa statische Krafteinwirkung während seiner Arbeitstätigkeit auf die Gurten einbringt, sondern eine erhöhte Krafteinwirkung durch einen Sturz oder Hineinrutschen in die Gurten des Sicherheitsanzuges 1 verursacht. Die Öffnungsbewegung der ersten Verbindungsvorrichtung 30 ist durch einen weiteren Pfeil angedeutet. Im vorliegenden Ausführungsbeispiel ist die erste Verbindungsvorrichtung 30 durch einen Klettverschluss mit Flausch- und Pilzband gebildet. Auf die Darstellung der Verbindung des Flausch- und Pilzbandes mit dem Overall 2 bzw. dem Kanalabdeckelement wurde verzichtet und kann in bekannter Weise erfolgen.

Das streifenförmig ausgebildete Kanalabdeckelement 27 ist in Richtung von dessen Längserstreckung an seinem zweiten Längsrandbereich 31 über eine zweite Verbindungsvorrichtung 32 mit dem Overall 2 fix verbunden, insbesondere vernäht, verklebt oder verschweißt. Im vorliegenden Ausführungsbeispiel ist vereinfacht eine Nahtverbindung angedeutet.

Mit dieser Ausbildung ist es möglich, die in den Kanälen 24 aufgenommenen Gurte in Längsrichtung bezüglich der Kanäle 24 darin relativ zum Overall 2 zu verlagern und andererseits bei einer vorbestimmbaren Kraft das Lösen der ersten Verbindungsvorrichtung 30 zu bewirken. Dies hat den Vorteil, dass beispielsweise bei einem Absturz oder einem Ausgleiten der den Sicherheitsanzug 1 tragenden Person kein ruckartiger Fangstoß auf den Köper des Benutzers, ausgehend von den Auffangösen 4a, 4b über die Gurte und den Overall 2, hin auf die Person übertragen wird. So erfolgt einerseits durch die relative Verlagerungsmöglichkeit der Gurten innerhalb der Kanäle 24 und andererseits durch das Auftrennen bzw. Lösen der ersten Verbindungsvorrichtung 30 ein vordefinierter Energieabbau, um so den auf die Person einwirkenden Fangstoß zu dämpfen. Damit wird die den Sicherheitsanzug 1 tragende Person auf alle Fälle sicher vor einem Absturz bewahrt, jedoch die in den Sicherheitsanzug 1 hineinfallende Person gedämpft aufgefangen, da dabei die auftretenden Kräfte auf die Person reduziert werden.

In der Fig. 4 ist eine weitere und gegebenenfalls für sich eigenständige Ausführungsform des Sicherheitsanzuges 1 gezeigt, wobei wiederum für gleiche Teile gleiche Bezugszeichen bzw. Bauteilbezeichnungen wie in den vorangegangenen Fig. 1 bis 3 verwendet werden. Um unnötige Wiederholungen zu vermeiden, wird auf die detaillierte Beschreibung in den vorangegangenen Fig. 1 bis 3 hingewiesen bzw. Bezug genommen.

Zum Unterschied zur Kanalbildung gemäß der Fig. 3 ist hier dargestellt, dass die Kanäle 24 jeweils durch ein eigenes, schlauchförmiges Bauelement 33 gebildet sind und dabei das bzw. die Bauelemente 33 mit dem Overall 2 jeweils über dritte Verbindungsvorrichtungen 34 verbunden sind. Dabei ist es wiederum möglich, dass die dritte Verbindungsvorrichtung 34 derart ausgebildet ist, dass das schlauchförmige Bauelement 33 bei einer vom darin aufgenommenen Gurt auf das Bauelement 33 einwirkenden, vorbestimmten Kraft die dritte Verbindungsvorrichtung 34 wiederum gelöst ist. So wird das den jeweiligen Gurt aufnehmende Bauelement 33 zumindest über einen Großteil seiner Länge bzw. Längserstreckung von der Oberfläche 8 des Overalls 2 bei einer über die vorbestimmte Kraft hinausgehenden, einwirkenden Kraft abgelöst, wodurch die zuvor beschriebene Dämpfungswirkung für die Person wiederum erzielt werden kann.

Zusätzlich und unabhängig davon ist es aber auch noch möglich, dass das schlauchförmige Bauelement 33 selbst eine vierte Verbindungsvorrichtung 35 umfasst, welche sich in Längsrichtung des Bauelements 33 insbesondere durchgängig über seine Längsausdehnung erstreckt. In diesem Fall ist es dann vorteilhaft, wenn die Haltekraft der zuvor beschriebenen dritten Verbindungsvorrichtung 34 zwischen dem Bauelement 33 und dem Overall 2 größer gewählt ist, als die Haltekraft der vierten Verbindungsvorrichtung 35 des Bauelements 33. Damit wird es möglich, einen sicheren Halt des Bauelements 33 an der Oberfläche 8 des Overalls 2 zu gewährleisten und bei einer entsprechenden, auftretenden Sturzbelastung das Lösen der vierten Verbindungsvorrichtung 35 für die Erzielung der Dämpfungswirkung sicherzustellen.

Es könnte aber auch noch unabhängig davon noch vorgesehen sein, dass das schlauchförmige Bauelement 33 selbst die vierte Verbindungsvorrichtung 35 umfasst und mittels der dritten Verbindungsvorrichtung 34 mit dem Overall 2 verbunden ist. Im Gegensatz zur zuvor beschriebenen Ausführungsform kann die Haltekraft der dritten Verbindungsvorrichtung 34 zwischen dem Bauelement 33 und dem Overall 2 kleiner gewählt sein, als die Haltekraft der vierten Verbindungsvorrichtung 35 des Bauelements 33. Damit wird ein schlauchförmiges Bauelement 33 geschaffen, welches sich bei einer Sturzbelastung durch die vom durch den Kanal 24 hindurchgeführten Gurt eingebrachten Sturzenergie als gesamte Baueinheit vom Overall 2 im Bereich der dritten Verbindungsvorrichtung 34 ablöst. So kann auch in diesem Fall eine zusätzliche Dämpfungswirkung bei einem auftretenden Sturz durch das Lösen der dritten Verbindungsvorrichtung 34 erzielt werden, jedoch das Bauelement 33 als schlauchförmiger Schutz für den jeweils darin aufgenommenen Gurt bestehen bleibt.

Die zuvor beschriebenen Verbindungsvorrichtungen 30, 32, 34 sowie 35 können dabei ausgewählt sein aus der Gruppe von Klettverschluss mit Flausch- und Pilzband, Nahtverbindung, Druckknopfanordnung oder Klebernaht.

Wie bereits zuvor beschrieben, ist es wesentlich, dass zumindest jene Gurte der Gurtanordnung, welche bei durchzuführenden Arbeiten im vorderen Beinbereich, dem Beckenbereich, dem Bauchbereich sowie gegebenenfalls dem Brustbereich störend wirken, innerhalb eines eigenen dafür vorgesehenen Kanals 24 anzuordnen bzw. dort aufzunehmen. Davon sind bevorzugt der obere Quergurt 10, der mittlere Quergurt 12, die vorderen Beingurte 15a, 15b sowie die Schultergurte 20a, 20b betroffen.

Weiters ist es auch noch vorteilhaft, wenn die beiden unteren Quergurte 14a, 14b am Ende des Overalls 2 bei kurzbeiniger Ausführung ebenfalls in eigenen, diesen zugeordneten bevorzugt umlaufenden Kanälen 36 innerhalb dieser angeordnet bzw. darin aufgenommen sind. Damit wird eine einfachere Weitenverstellung der linken und rechten unteren Quergurte 14a, 14b für den Benutzer ermöglicht. So können bei den einzelnen Gurten auch noch Verstellvorrichtungen vorgesehen sein, um eine Größen- bzw. Längenanpassung an unterschiedliche Körpergrößen von Benutzern durchführen zu können.

In der Fig. 2 ist weiters noch dargestellt, dass der Overall 2 im Bereich seiner Hinterseite 6 anschließend an einen Gesäßbereich hin zu einem Schulterbereich eine Zone 37 aufweist, wobei diese Zone 37 eine größere Elastizität bezüglich der zu dieser Zone 37 benachbarten Abschnitte aufweist. Durch diese größere Elastizität des Werkstoffs zur Bildung des Overalls 2 wird hier eine größere Dehnfähigkeit erzielt, wodurch auch in einer abgewinkelten Sitzhaltung ein angenehmes und vor allem langandauerndes Sitzen für den Benutzer ermöglicht wird.

Die Haltekraft der einzelnen Verbindungsvorrichtungen 30, 34 sowie 35 ist dabei so zu bemessen, dass es bei einer normalen Beanspruchung, wie diese beispielsweise bei ein Sitzhaltung und dabei durchgeführten Arbeiten durch die jeweilige Person, noch zu keinem Lösen der für eine kontrollierte Öffnung vorgesehenen Verbindungsvorrichtungen 30, 34 sowie 35 führt. Erst bei einem Überschreiten der vorbestimmten Kraft kommt es zumeist zuerst zu einer Längsverlagerung zumindest einzelner der Gurte relativ bezüglich des Overalls 2 und anschließend zu einem Auftrennen der dafür vorgesehenen Verbindungsvorrichtungen 30, 34 oder 35.

Weiters ist in der Fig. 1 noch dargestellt, dass zusätzlich zu den beiden linken und rechten Auffangösen 4a, 4b, welche sich im Bauch- bzw. Brustbereich und somit im Bereich der Vorderseite 5 des Overalls 2 befinden, auch noch weitere linke und rechte Auffangösen 38a, 38b vorgesehen sein können, welche im Schulterbereich jeweils an den beiden Schultergurten 20a, 20b angeordnet bzw. daran befestigt sind. Diese beiden zusätzlichen Auffangösen 38a, 38b dienen dazu, um ein nahezu senkrechtes Hängen des Benutzers des Sicherheitsanzuges 1 zu ermöglichen. Dabei ist der gesamte sich im Bereich der Vorderseite 5 befindliche Raum frei von jeglichen Sicherungsinstrumenten und somit steht ein ungestörter Freiraum zur Durchführung der unterschiedlichsten Arbeiten zur Verfügung.

In der Fig. 2 ist noch eine weitere mögliche Anordnung einer zusätzlichen Auffangöse 39 gezeigt, welche an der Hinterseite 6 im Kreuzungsbereich der beiden Schultergurte 20a, 20b angeordnet und mit den Schultergurten 20a, 20b verbunden ist. Diese weitere mögliche Auffangöse 39 ist im Rückenbereich des Sicherheitsanzuges 1 angeordnet und kann dazu dienen, eine leicht geneigte Vorwärtslage des Benutzers eines derartigen Sicherheitsanzuges 1 für die Durchführung von Arbeiten zu ermöglichen.

In der Fig. 1 ist noch gezeigt, dass in etwa in Höhe der beiden linken und rechten Auffangösen 4a, 4b im Bereich der Verbindungsseiten 7a, 7b jeweils eine Öffnung 40 im Overall 2 angeordnet ist, welche sich durch diesen hindurch erstreckt. Diese Öffnungen 40 sind bevorzugt schlitzförmig ausgebildet und dienen dazu, beispielsweise einen Gurt oder Gürtel von der Innenseite des Overalls 2 durch die beiden Öffnungen 40 hindurchzuführen und unterhalb der beiden Auffangösen 4a, 4b, also zwischen diesen und der äußeren Oberfläche 8 des Overalls 2 verlaufend anzuordnen.

Der Ordnung halber sei abschließend darauf hingewiesen, dass zum besseren Verständnis des Aufbaus des Sicherheitsanzuges 1 dieser bzw. dessen Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

Die Ausführungsbeispiele zeigen mögliche Ausführungsvarianten des Sicherheitsanzuges 1, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt. Es sind also auch sämtliche denkbaren Ausführungsvarianten, die durch Kombinationen einzelner Details der dargestellten und beschriebenen Ausführungsvariante möglich sind, vom Schutzumfang mit umfasst. Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Vor allem können die einzelnen in den Fig. 1, 2; 3; 4 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

**Bezugszeichenaufstellung**

| | | | |
|---|---|---|---|
| 1 | Sicherheitsanzug | 36 | Kanal |
| 2 | Overall | 37 | Zone |
| 3 | Gurtanordnung | 38a, 38b | Auffangöse |
| 4a, 4b | Auffangöse | 39 | Auffangöse |
| 5 | Vorderseite | 40 | Öffnung |
| | | | |
| 6 | Hinterseite | | |
| 7a, 7b | Verbindungsseite | | |
| 8 | Oberfläche | | |
| 9 | Teilungslinie | | |
| 10 | oberer Quergurt | | |
| | | | |
| 11a, 11b | Gurtende | | |
| 12 | mittlerer Quergurt | | |
| 13a, 13b | Gurtende | | |
| 14a, 14b | unterer Quergurt | | |
| 15a, 15b | vorderer Beingurt | | |
| | | | |
| 16a, 16b | Gurtende | | |
| 17a, 17b | hinterer Beingurt | | |
| 18a, 18b | Gurtende | | |
| 19a, 19b | Gurtende | | |
| 20a, 20b | Schultergurt | | |
| | | | |
| 21a, 21b | Gurtende | | |
| 22a, 22b | Gurtende | | |
| 23a, 23b | Längsgurt | | |
| 24 | Kanal | | |
| 25 | Kanalende | | |
| | | | |
| 26 | Kanalende | | |
| 27 | Kanalabdeckelement | | |
| 28 | Oberflächenabschnitt | | |
| 29 | Längsrandbereich | | |
| 30 | erste Verbindungsvorrichtung | | |
| | | | |
| 31 | Längsrandbereich | | |
| 32 | zweite Verbindungsvorrichtung | | |
| 33 | Bauelement | | |
| 34 | dritte Verbindungsvorrichtung | | |
| 35 | vierte Verbindungsvorrichtung | | |

## Patentansprüche

1. Sicherheitsanzug (1), insbesondere für den Arbeits- oder Rettungseinsatz, mit einem Overall (2), der eine Vorderseite (5), eine Hinterseite (6) sowie beidseits sich dazwischen erstreckende linke und rechte Verbindungsseiten (7a, 7b) aufweist und diese Seiten (5, 6, 7a, 7b) eine äußere Oberfläche (8) des Overalls (2) bilden, und mit einer Gurtanordnung (3) mit mehreren, an der Hinterseite (6), den linken und rechten Verbindungsseiten (7a, 7b) sowie der Vorderseite (5) des Overalls (2) verlaufend angeordneten Gurten (10, 12, 14a, 14b, 15a, 15b, 17a, 17b, 20a, 20b), von denen zumindest einzelne davon zumindest bereichsweise mit dem Overall (2) fix verbunden sind, sowie mit zumindest einer mit der Gurtanordnung (3) verbundenen Auffangöse (4a, 4b; 38a, 38b; 39), wobei die Gurtanordnung (3) im Bereich der Vorderseite (5) des Overalls (2) in Umfangsrichtung gesehen eine linke und eine rechte Auffangöse (4a, 4b) umfasst, **dadurch gekennzeichnet, dass** die im Bereich der Vorderseite (5) des Overalls (2) angeordneten Gurte (10, 12, 14a, 14b, 15a, 15b, 20a, 20b) der Gurtanordnung (3) in Richtung der Längserstreckung der Gurte (10, 12, 14a, 14b, 15a, 15b, 20a, 20b) zu einem überwiegenden Längenanteil jeweils innerhalb eines am Overall (2) ausgebildeten Kanals (24, 36) verlaufend angeordnet sind, und die Kanäle (24, 36) jeweils durch einen Oberflächenabschnitt (28) des Overalls (2) und streifenförmig ausgebildeten Kanalabdeckelementen (27) gebildet sind, welche Kanalabdeckelemente (27) an der äußeren Oberfläche (8) des Overalls (2) angeordnet sind, und dass das streifenförmig ausgebildete Kanalabdeckelement (27) in Richtung von dessen Längserstreckung an zumindest einem ersten Längsrandbereich (29) über eine erste Verbindungsvorrichtung (30) mit dem Overall (2) verbunden ist, wobei die Haltekraft der ersten Verbindungsvorrichtung (30) so bemessen ist, dass bei einer vom im Kanal (24) aufgenommenen Gurt (10, 12, 14a, 14b, 15a, 15b, 20a, 20b) auf das Kanalabdeckelement (27) einwirkenden vorbestimmten Kraft bei einer normalen Beanspruchung, wie diese bei der Durchführung von Arbeiten in Sitzhaltung auftritt, die erste Verbindungsvorrichtung (30) noch nicht gelöst ist und erst bei einer Überschreitung der vorbestimmten Kraft die erste Verbindungsvorrichtung (30) gelöst ist, und dass die Gurtanordnung (3) einen mittleren Quergurt (12) umfasst, der an der Hinterseite (6) im Beckenbereich verlaufend angeordnet ist und der mittlere Quergurt (12) an der Hinterseite (6) fix mit dem Overall (2) verbunden ist, wobei sich der mittlere Quergurt (12) durch die diesem zugeordneten Kanäle (24) durchlaufend bis hin zur linken und rechten Auffangöse (4a, 4b) erstreckt und jeweils ein Gurtende (13a, 13b) mit der linken oder der rechten Auffangöse (4a, 4b) verbunden ist und dass die Gurtanordnung (3) weiters einen linken und einen rechten unteren Quergurt (14a, 14b) umfasst, die in den beiden Oberschenkelbereichen jeweils umlaufend innerhalb des den unteren Quergurten (14a, 14b) zugeordneten Kanals (36) angeordnet sind, und dass die Gurtanordnung (3) weiters einen linken und einen rechten sich jeweils in Längsrichtung erstreckenden hinteren Beingurt (17a, 17b) umfasst, wobei ein erstes Gurtende (18a) des linken hinteren Beingurts (17a) mit dem linken unteren Quergurt (14a) und ein zweites Gurtende (18b) mit dem mittleren Quergurt (12) verbunden ist und ein erstes Gurtende (19a) des rechten hinteren Beingurts (17b) mit dem rechten unteren Quergurt (14b) und ein zweites Gurtende (19b) mit dem mittleren Quergurt (12) verbunden ist, und die linken und rechten hinteren Beingurte (17a, 17b) mit dem Overall (2) an dessen Hinterseite (6) fix verbunden sind.

2. Sicherheitsanzug (1) nach Anspruch 1, **dadurch gekennzeichnet, dass** die jeweils innerhalb der Kanäle (24, 36) aufgenommenen Gurte (10, 12, 14a, 14b, 15a, 15b, 20a, 20b) zumindest in Richtung von deren Längserstreckung relativ bezüglich des Overalls (2) verstellbar sind.

3. Sicherheitsanzug (1) nach Anspruch 1, **dadurch gekennzeichnet, dass** das streifenförmig ausgebildete Kanalabdeckelement (27) in Richtung von dessen Längserstreckung an einem zweiten Längsrandbereich (31) über eine zweite Verbindungsvorrichtung (32) mit dem Overall (2) fix verbunden, insbesondere vernäht, ist.

4. Sicherheitsanzug (1) nach Anspruch 1, **dadurch gekennzeichnet, dass** die erste oder zweite Verbindungsvorrichtung (30, 32) ausgewählt ist aus der Gruppe von Klettverschluss mit Flausch - und Pilzband, Nahtverbindung, Druckknopfanordnung, Klebernaht.

5. Sicherheitsanzug (1) nach einem der vorhergehenden Ansprüche, **dadurch gekennzeichnet, dass** der Overall (2) im Bereich seiner Hinterseite (6) anschließend an einen Gesäßbereich hin zu einem Schulterbereich eine Zone (37) mit einer größeren Elastizität bezüglich der zu dieser Zone (37) benachbarten Abschnitte aufweist.

6. Sicherheitsanzug (1) nach einem der vorhergehenden Ansprüche, **dadurch gekennzeichnet, dass** die Gurtanordnung (3) einen oberen Quergurt (10) umfasst, der an der Hinterseite (6) im Rückenbereich verlaufend angeordnet ist und der obere Quergurt (10) an der Hinterseite (6) fix mit dem Overall (2) verbunden ist, wobei sich der obere Quergurt (10) durch die diesem zugeordneten Kanäle (24) durchlaufend bis hin zur linken und rechten Auffangöse (4a, 4b) erstreckt und jeweils ein Gurtende (11a, 11b) mit der linken oder der rechten Auffangöse (4a, 4b) verbunden ist.

7. Sicherheitsanzug (1) nach Anspruch 1, **dadurch gekennzeichnet, dass** die Gurtanordnung (3) einen linken und einen rechten sich jeweils in Längsrichtung erstreckenden vorderen Beingurt (15a, 15b) umfasst, wobei der linke vordere Beingurt (15a) mit dem linken unteren Quergurt (14a) verbunden ist und sich ausgehend vom linken unteren Quergurt (14a) durch den diesem zugeordneten Kanal (24) durchlaufend bis hin zur linken Auffangöse (4a) erstreckt und sein Gurtende (16a) mit der linken Auffangöse (4a) verbunden ist und der rechte vordere Beingurt (15b) mit dem rechten unteren Quergurt (14b) verbunden ist und sich ausgehend vom rechten unteren Quergurt (14b) durch den diesem zugeordneten Kanal (24) durchlaufend bis hin zur rechten Auffangöse (4b) erstreckt und sein Gurtende (16b) mit der rechten Auffangöse (4b) verbunden ist.

8. Sicherheitsanzug (1) nach einem der vorhergehenden Ansprüche, **dadurch gekennzeichnet, dass** die Gurtanordnung (3) einen linken und einen rechten Schultergurt (20a, 20b) umfasst, wobei ein erstes Gurtende (21a) des linken Schultergurts (20a) mit der linken Auffangöse (4a) verbunden ist und sich an der Vorderseite (5) durch den diesem zugeordneten Kanal (24) hin zum linken Schulterbereich und über diesen sich im Bereich der Hinterseite (6) kreuzend hin zum mittleren Quergurt (12) im Bereich der rechten Verbindungsseite (7b) und weiter zum rechten unteren Quergurt (14b) erstreckt und mit seinem zweiten Gurtende 21b) mit diesem verbunden ist und ein erstes Gurtende (22a) des rechten Schultergurts (20b) mit der rechten Auffangöse (4b) verbunden ist und sich an der Vorderseite (5) durch den diesem zugeordneten Kanal (24) hin zum rechten Schulterbereich und über diesen sich im Bereich der Hinterseite (6) kreuzend hin zum mittleren Quergurt (12) im Bereich der linken Verbindungsseite (7a) und weiter zum linken unteren Quergurt (14a) erstreckt und mit seinem zweiten Gurtende (22b) mit diesem verbunden ist.

9. Sicherheitsanzug (1) nach einem der vorhergehenden Ansprüche, **dadurch gekennzeichnet, dass** die Gurtanordnung (3) einen linken und einen rechten Längsgurt (23a, 23b) umfasst, die jeweils im Bereich der linken und rechten Verbindungsseite (7a, 7b) angeordnet sind und sich jeweils durchgehend zwischen dem oberen Quergurt (10), dem mittleren Quergurt (12) hin zum linken oder rechten unteren Quergurt (14a, 14b) erstecken, wobei der linke und der rechte Längsgurt (23a, 23b) jeweils sowohl mit dem Overall (2) als auch mit dem oberen Quergurt (10), dem mittleren Quergurt (12) und dem linken oder rechten unteren Quergurt (14a, 14b) verbunden sind.

10. Sicherheitsanzug (1), insbesondere für den Arbeits- oder Rettungseinsatz, mit einem Overall (2), der eine Vorderseite (5), eine Hinterseite (6) sowie beidseits sich dazwischen erstreckende linke und rechte Verbindungsseiten (7a, 7b) aufweist und diese Seiten (5, 6, 7a, 7b) eine äußere Oberfläche (8) des Overalls (2) bilden, und mit einer Gurtanordnung (3) mit mehreren, an der Hinterseite (6), den linken und rechten Verbindungsseiten (7a, 7b) sowie der Vorderseite (5) des Overalls (2) verlaufend angeordneten Gurten (10, 12, 14a, 14b, 15a, 15b, 17a, 17b, 20a, 20b), von denen zumindest einzelne davon zumindest bereichsweise mit dem Overall (2) fix verbunden sind, sowie mit zumindest einer mit der Gurtanordnung (3) verbundenen Auffangöse (4a, 4b; 38a, 38b; 39), **dadurch gekennzeichnet, dass** die im Bereich der Vorderseite (5) des Overalls (2) angeordneten Gurte (10, 12, 14a, 14b, 15a, 15b, 20a, 20b) der Gurtanordnung (3) in Richtung der Längserstreckung der Gurte (10, 12, 14a, 14b, 15a, 15b, 20a, 20b) zu einem überwiegenden Längenanteil jeweils innerhalb eines am Overall (2) ausgebildeten Kanals (24, 36) verlaufend angeordnet sind, und dass die Kanäle (24) jeweils durch ein schlauchförmiges Bauelement (33) gebildet sind und die Bauelemente (33) jeweils über dritte Verbindungsvorrichtungen (34) mit dem Overall (2) verbunden sind, wobei die Haltekraft der dritten Verbindungsvorrichtung (34) so bemessen ist, dass bei einer von dem im schlauchförmigen Bauelement (33) aufgenommenen Gurt (10, 12, 14a, 14b, 15a, 15b, 20a, 20b) auf das Bauelement (33) einwirkenden vorbestimmten Kraft bei einer normalen Beanspruchung, wie diese bei einer Durchführung von Arbeiten in Sitzhaltung auftritt, die dritte Verbindungsvorrichtung (34) noch nicht gelöst ist und erst bei einer Überschreitung der vorbestimmten Kraft die dritte Verbindungsvorrichtung (34) gelöst ist.

11. Sicherheitsanzug (1) nach Anspruch 10, **dadurch gekennzeichnet, dass** die jeweils innerhalb der Kanäle (24, 36) aufgenommenen Gurte (10, 12, 14a, 14b, 15a, 15b, 20a, 20b) zumindest in Richtung von deren Längserstreckung relativ bezüglich des Overalls (2) verstellbar sind.

12. Sicherheitsanzug (1) nach Anspruch 10, **dadurch gekennzeichnet, dass** das schlauchförmige Bauelement (33) eine vierte Verbindungsvorrichtung (35) umfasst, welche sich in Längsrichtung des Bauelements (33) erstreckt.

13. Sicherheitsanzug (1) nach Anspruch 12, **dadurch gekennzeichnet, dass** die Haltekraft der dritten Verbindungsvorrichtung (34) zwischen dem Bauelement (33) und dem Overall (2) größer gewählt ist, als die Haltkraft der vierten Verbindungsvorrichtung (35) des Bauelements (33).

14. Sicherheitsanzug (1) nach einem der Ansprüche 10, 12 oder 13, **dadurch gekennzeichnet, dass** die dritte oder vierte Verbindungsvorrichtung (34, 35) ausgewählt ist aus der Gruppe von Klettverschluss mit Flausch - und Pilzband, Nahtverbindung, Druckknopfanordnung, Klebernaht.

15. Sicherheitsanzug (1) nach einem der Ansprüche 10 bis 14, **dadurch gekennzeichnet, dass** der Overall (2) im Bereich seiner Hinterseite (6) anschließend an einen Gesäßbereich hin zu einem Schulterbereich eine Zone (37) mit einer größeren Elastizität bezüglich der zu dieser Zone (37) benachbarten Abschnitte aufweist.

16. Sicherheitsanzug (1) nach einem der Ansprüche 10 bis 15, **dadurch gekennzeichnet, dass** die Gurtanordnung (3) im Bereich der Vorderseite (5) des Overalls (2) in Umfangsrichtung gesehen eine linke und eine rechte Auffangöse (4a, 4b) umfasst.

17. Sicherheitsanzug (1) nach einem der Ansprüche 10 bis 16, **dadurch gekennzeichnet, dass** die Gurtanordnung (3) einen oberen Quergurt (10) umfasst, der an der Hinterseite (6) im Rückenbereich verlaufend angeordnet ist und der obere Quergurt (10) an der Hinterseite (6) fix mit dem Overall (2) verbunden ist, wobei sich der obere Quergurt (10) durch die diesem zugeordneten Kanäle (24) durchlaufend bis hin zur linken und rechten Auffangöse (4a, 4b) erstreckt und jeweils ein Gurtende (11a, 11b) mit der linken oder der rechten Auffangöse (4a, 4b) verbunden ist.

18. Sicherheitsanzug (1) nach einem der Ansprüche 10 bis 17, **dadurch gekennzeichnet, dass** die Gurtanordnung (3) einen mittleren Quergurt (12) umfasst, der an der Hinterseite (6) im Beckenbereich verlaufend angeordnet ist und der mittlere Quergurt (12) an der Hinterseite (6) fix mit dem Overall (2) verbunden ist, wobei sich der mittlere Quergurt (12) durch die diesem zugeordneten Kanäle (24) durchlaufend bis hin zur linken und rechten Auffangöse (4a, 4b) erstreckt und jeweils ein Gurtende (13a, 13b) mit der linken oder der rechten Auffangöse (4a, 4b) verbunden ist.

19. Sicherheitsanzug (1) nach einem der Ansprüche 10 bis 18, **dadurch gekennzeichnet, dass** die Gurtanordnung (3) einen linken und einen rechten unteren Quergurt (14a, 14b) umfasst, die in den beiden Oberschenkelbereichen jeweils umlaufend innerhalb des den unteren Quergurten (14a, 14b) zugeordneten Kanals (36) angeordnet sind.

20. Sicherheitsanzug (1) nach Anspruch 19, **dadurch gekennzeichnet, dass** die Gurtanordnung (3) einen linken und einen rechten sich jeweils in Längsrichtung erstreckenden vorderen Beingurt (15a, 15b) umfasst, wobei der linke vordere Beingurt (15a) mit dem linken unteren Quergurt (14a) verbunden ist und sich ausgehend vom linken unteren Quergurt (14a) durch den diesem zugeordneten Kanal (24) durchlaufend bis hin zur linken Auffangöse (4a) erstreckt und sein Gurtende (16a) mit der linken Auffangöse (4a) verbunden ist und der rechte vordere Beingurt (15b) mit dem rechten unteren Quergurt (14b) verbunden ist und sich ausgehend vom rechten unteren Quergurt (14b) durch den diesem zugeordneten Kanal (24) durchlaufend bis hin zur rechten Auffangöse (4b) erstreckt und sein Gurtende (16b) mit der rechten Auffangöse (4b) verbunden ist.

21. Sicherheitsanzug (1) nach Anspruch 19 oder 20, **dadurch gekennzeichnet, dass** die Gurtanordnung (3) einen linken und einen rechten sich jeweils in Längsrichtung erstreckenden hinteren Beingurt (17a, 17b) umfasst, wobei ein erstes Gurtende (18a) des linken hinteren Beingurts (17a) mit dem linken unteren Quergurt (14a) und ein zweites Gurtende (18b) mit dem mittleren Quergurt (12) verbunden ist und ein erstes Gurtende (19a) des rechten hinteren Beingurts (17b) mit dem rechten unteren Quergurt (14b) und ein zweites Gurtende (19b) mit dem mittleren Quergurt (12) verbunden ist, und die linken und rechten hinteren Beingurte (17a, 17b) mit dem Overall (2) an dessen Hinterseite (6) fix verbunden sind.

22. Sicherheitsanzug (1) nach einem der Ansprüche 10 bis 21, **dadurch gekennzeichnet, dass** die Gurtanordnung (3) einen linken und einen rechten Schultergurt (20a, 20b) umfasst, wobei ein erstes Gurtende (21a) des linken Schultergurts (20a) mit der linken Auffangöse (4a) verbunden ist und sich an der Vorderseite (5) durch den diesem zugeordneten Kanal (24) hin zum linken Schulterbereich und über diesen sich im Bereich der Hinterseite (6) kreuzend hin zum mittleren Quergurt (12) im Bereich der rechten Verbindungsseite (7b) und weiter zum rechten unteren Quergurt (14b) erstreckt und mit seinem zweiten Gurtende 21b) mit diesem verbunden ist und ein erstes Gurtende (22a) des rechten Schultergurts (20b) mit der rechten Auffangöse (4b) verbunden ist und sich an der Vorderseite (5) durch den diesem zugeordneten Kanal (24) hin zum rechten Schulterbereich und über diesen sich im Bereich der Hinterseite (6) kreuzend hin zum mittleren Quergurt (12) im Bereich der linken Verbindungsseite (7a) und weiter zum linken unteren Quergurt (14a) erstreckt und mit seinem zweiten Gurtende (22b) mit diesem verbunden ist.

23. Sicherheitsanzug (1) nach einem der Ansprüche 10 bis 22, **dadurch gekennzeichnet, dass** die Gurtanordnung (3) einen linken und einen rechten Längsgurt (23a, 23b) umfasst, die jeweils im Bereich der linken und rechten Verbindungsseite (7a, 7b) angeordnet sind und sich jeweils durchgehend zwischen dem oberen Quergurt (10), dem mittleren Quergurt (12) hin zum linken oder rechten unteren Quergurt (14a, 14b) erstecken, wobei der linke und der rechte Längsgurt (23a, 23b) jeweils sowohl mit dem Overall (2) als auch mit dem oberen Quergurt (10), dem mittleren Quergurt (12) und dem linken oder rechten unteren Quergurt (14a, 14b) verbunden sind.

## Claims

1. Protective suit (1), in particular for work or rescue operations, comprising an overall (2), having a front side (5), a rear side (6) and left and right connecting sides (7a, 7b) extending on both sides therebetween and these sides (5, 6, 7a, 7b) form an outer surface (8) of the overall (2) and having a belt assembly (3) comprising a plurality of belts (10, 12, 14a, 14b, 15a, 15b, 17a, 17b, 20a, 20b) arranged to run on a rear side (6), the left and right connecting sides (7a, 7b) and the front side (5) of the overall (2), of which at least individual belts are fixedly joined to the overall (2) at least in some regions, and having at least one arrest eyelet (4a, 4b; 38a, 38b; 39) connected to the belt assembly (3), wherein the belt assembly (3) in the region of the front side (5) of the overall (2) comprises a left and a right arrest eyelet (4a, 4b) when viewed in the circumferential direction, **characterized in that** a predominant longitudinal portion of each of the belts (10, 12, 14a, 14b, 15a, 15b, 20a, 20b) of the belt assembly (3) that are arranged in the region of the front side (5) of the overall (2) is arranged running inside a respective channel (24, 36) formed on the overall (2) in the direction of the longitudinal extension of the belts (10, 12, 14a, 14b, 15a, 15b, 20a, 20b), and the channels (24, 36) are each formed by a surface section (28) of the overall (2) and strip-shaped channel covering elements (27), which channel covering elements (27) are arranged on the outer surface (8) of the overall (2) and that the strip-shaped channel covering element (27) is connected to the overall (2) in the direction of its longitudinal extension at at least one first longitudinal edge region (29) via a first connecting device (30), wherein the retaining force of the first connecting device (30) is dimensioned so that in the case of a predetermined force acting from the belt (10, 12, 14a, 14b, 15a, 15b, 20a, 20b) accommodated in the channel (24) on the channel covering element (27) under a normal stressing such as occurs when performing work in the sitting position, the first connecting device (30) is not yet released and the first connecting device (30) is only released when the predetermined force is exceeded, and that the belt assembly (3) comprises a central transverse belt (12) which is arranged to run on the rear side (6) in the pelvic region and the central transverse belt (12) is joined fixedly to the overall (2) on the rear side (6), wherein the central transverse belt (12) extends running through the channels (24) assigned to this as far as the left and right arrest eyelet (4a, 4b) and in each case a belt end (13a, 13b) is connected to the left or the right arrest eyelet (4a, 4b) and that the belt assembly (3) further comprises a left and a right lower transverse belt (14a, 14b) which are arranged in the two thigh regions in each case running around inside the channel (36) assigned to the lower transverse belts (14a, 14b) and that the belt assembly (3) further comprises a left and a right rear leg belt (17a, 17b) in each case extending in the longitudinal direction, wherein a first belt end (18a) of the left rear leg belt (17a) is connected to the left lower transverse belt (14a) and a second belt end (18b) is connected to the central transverse belt (12) and a first belt end (19a) of the right rear leg belt (17b) is connected to the right lower transverse belt (14b) and a second belt end (19b) is connected to the central transverse belt (12), and the left and right rear leg belts (17a, 17b) are fixedly joined to the overall (2) at the rear side (6) thereof.

2. The protective suit (1) according to claim 1, **characterized in that** the belts (10, 12, 14a, 14b, 15a, 15b, 20a, 20b) accommodated in each case inside the channels (24, 36) are relatively adjustable in relation to the overall (2) at least in the direction of the longitudinal extension thereof.

3. The protective suit (1) according to claim 1, **characterized in that** the strip-shaped channel covering element (27) is fixedly connected to the overall (2), in particular sewn, in the direction of the longitudinal extension thereof at a second longitudinal edge region (31) via a second connecting device (32).

4. The protective suit (1) according to claim 1, **characterized in that** the first or second connecting device (30, 32) is selected from the group of hook and loop fasteners with fleece and mushroom tape, seam connections, press-stud arrangement, adhesive seam.

5. The protective suit (1) according to any one of the preceding claims, **characterized in that** the overall (2) has a zone (37) having a greater elasticity in relation to the sections adjacent to this zone (37) in the region of its rear side (6) adjoining a buttocks region towards a shoulder region.

6. The protective suit (1) according to any one of the preceding claims, **characterized in that** the belt assembly (3) comprises an upper transverse belt (10) which is arranged to run on the rear side (6) in the back region and the upper transverse belt (10) is fixedly connected to the overall (2) on the rear side (6), wherein the upper transverse belt (10) extends as far as the left and right arrest eyelet (4a, 4b) running through the channels (24) assigned to this and in each case one belt end (11a, 11b) is connected to the left or the right arrest eyelet (4a, 4b).

7. The protective suit (1) according to claim 1, **characterized in that** the belt assembly (3) comprises a left and a right front leg belt (15a, 15b) extending in the longitudinal direction in each case, wherein the left front leg belt (15a) is connected to the left lower transverse belt (14a) and extends starting from the left lower transverse belt (14a) running through the channel (24) associated with this as far as the left arrest eyelet (4a) and its belt end (16a) is connected to the left arrest eyelet (4a) and the right front leg belt (15b) is connected to the right lower transverse belt (14b) and extends starting from the right lower transverse belt (14b) running through the channel (24) associated with this as far as the right arrest eyelet (4b) and its belt end (16b) is connected to the right arrest eyelet (4b).

8. The protective suit (1) according to any one of the preceding claims, **characterized in that** the belt assembly (3) comprises a left and a right shoulder belt (20a, 20b), wherein a first belt end (21a) of the left shoulder belt (20a) is connected to the left arrest eyelet (4a) and extends on the front side (5) through the channel (24) associated with this as far as the left shoulder region and via this, crossing in the region of the rear side (6), as far as the central transverse belt (12) in the region of the right connecting side (7b) and further to the right lower transverse belt (14b) and is connected to this with its second belt end (21b) and a first belt end (22a) of the right shoulder belt (20b) is connected to the right arrest eyelet (4b) and extends on the front side (5) through the channel (24) associated with this as far as the right shoulder region and via this, crossing in the region of the rear side (6), as far as the central transverse belt (12) in the region of the left connecting side (7a) and further to the left lower transverse belt (14a) and is connected to this with its second belt end (22b).

9. The protective suit (1) according to any one of the preceding claims, **characterized in that** the belt assembly (3) comprises a left and a right longitudinal belt (23a, 23b) which are each arranged in the region of the left and right connecting side (7a, 7b) and extend in each case running through between the upper transverse belt (10), the central transverse belt (12) as far as the left or right lower transverse belt (14a, 14b), wherein the left and the right longitudinal belt (23a, 23b) are each connected both to the overall (2) and also to the upper transverse belt (10), the central transverse belt (12) and the left or right lower transverse belt (14a, 14b).

10. Protective suit (1), in particular for work or rescue operations, comprising an overall (2), having a front side (5), a rear side (6) and left and right connecting sides (7a, 7b) extending on both sides therebetween and these sides (5, 6, 7a, 7b) form an outer surface (8) of the overall (2) and having a belt assembly (3) comprising a plurality of belts (10, 12, 14a, 14b, 15a, 15b, 17a, 17b, 20a, 20b) arranged to run on the rear side (6), the left and right connecting sides (7a, 7b) and the front side (5) of the overall (2), of which at least individual belts are fixedly joined to the overall (2) at least in some regions, and having at least one arrest eyelet (4a, 4b; 38a, 38b; 39) connected to the belt assembly (3), **characterized in that** a predominant longitudinal portion of each of the belts (10, 12, 14a, 14b, 15a, 15b, 20a, 20b) of the belt assembly (3) that are arranged in the region of the front side (5) of the overall (2) is arranged running inside a respective channel (24, 36) formed on the overall (2) in the direction of the longitudinal extension of the belts (10, 12, 14a, 14b, 15a, 15b, 20a, 20b), and that the channels (24) are each formed by a tubular component (33) and the components (33) are each connected to the overall (2) by means of third connecting devices (34), wherein the retaining force of the third connecting device (34) is dimensioned so that in the case of a predetermined force acting from the belt (10, 12, 14a, 14b, 15a, 15b, 20a, 20b) accommodated in the tubular component (33) under a normal stressing such as occurs when performing work in the sitting position, the third connecting device (34) is not yet released and the third connecting device (34) is only released when the predetermined force is exceeded.

11. The protective suit (1) according to claim 10, **characterized in that** the belts (10, 12, 14a, 14b, 15a, 15b, 20a, 20b) each accommodated inside the channels (24, 36) are at least relatively adjustable in relation to the overall (2) in the direction of the longitudinal extension thereof.

12. The protective suit (1) according to claim 10, **characterized in that** the tubular component (33) comprises a fourth connecting device (35) which extends in the longitudinal direction of the component (33).

13. The protective suit (1) according to claim 12, **characterized in that** the retaining force of the third connecting device (34) between the component (33) and the overall (2) is selected to be larger than the retaining force of the fourth connecting device (35) of the component (33).

14. The protective suit (1) according to any one of claims 10, 12 or 13, **characterized in that** the third or fourth connecting device (34, 35) is selected from the group of hook and loop fastener with fleece and mushroom tape, seam connection, press stud arrangement, adhesive seam.

15. The protective suit (1) according to any one of claims 10 to 14, **characterized in that** in the region of its rear side (6) adjoining a buttocks region as far as a shoulder region, the overall (2) has a zone (37) having a greater elasticity in relation to the sections adjacent to this zone (37).

16. The protective suit (1) according to any one of claims 10 to 15, **characterized in that** the belt assembly (3) comprises a left and a right arrest eyelet (4a, 4b) in the region of the front side (5) of the overall (2) when viewed in the circumferential direction.

17. The protective suit (1) according to any one of claims 10 to 16, **characterized in that** the belt assembly (3) comprises an upper transverse belt (10) which is arranged to run on the rear side (6) in the back region and the upper transverse belt (10) is fixedly connected to the overall (2) on the rear side (6), wherein the upper transverse belt (10) extends running through the channels (24) associated with this as far as the left and right arrest eyelet (4a, 4b) and in each case one belt end (11a, 11b) is connected to the left or the right arrest eyelet (4a, 4b).

18. The protective suit (1) according to any one of claims 10 to 17, **characterized in that** the belt assembly (3) comprises a central transverse belt (12) which is arranged to run on the rear side (6) in the pelvic region and the central transverse belt (12) is fixedly connected to the overall (2) on the rear side (6), wherein the central transverse belt (12) extends running through the channels (24) associated with this as far as the left and right arrest eyelet (4a, 4b) and in each case a belt end (13a, 13b) is connected to the left or the right arrest eyelet (4a, 4b).

19. The protective suit (1) according to any one of claims 10 to 18, **characterized in that** the belt assembly (3) comprises a left and a right lower transverse belt (14a, 14b) which are arranged in the two thigh regions in each case running around inside the channel (36) assigned to the lower transverse belts (14a, 14b).

20. The protective suit (1) according to claim 19, **characterized in that** the belt assembly (3) comprises a left and a right front leg belt (15a, 15b) extending in each case in the longitudinal direction, wherein the left front leg belt (15a) is connected to the left lower transverse belt (14a) and extends starting from the left lower transverse belt (14a) running through the channel (24) associated with this as far as the left arrest eyelet (4a) and its belt end (16a) is connected to the left arrest eyelet (4a) and the right front leg belt (15b) is connected to the right lower transverse belt (14b) and extends starting from the right lower transverse belt (14b) running through the channel (24) associated with this as far as the right arrest eyelet (4b) and its belt end (16b) is connected to the right arrest eyelet (4b).

21. The protective suit (1) according to any one of claims 19 or 20, **characterized in that** the belt assembly (3) comprises a left and a right rear leg belt (17a, 17b) extending in the longitudinal direction in each case, wherein a first belt end (18a) of the left rear leg belt (17a) is connected to the left lower transverse belt (14a) and a second belt end (18b) is connected to the central transverse belt (12) and a first belt end (19a) of the right rear leg belt (17b) is connected to the right lower transverse belt (14b) and a second belt end (19b) is connected to the central transverse belt (12) and the left and right rear leg belts (17a, 17b) are fixedly connected to the overall (2) on the rear side (6) thereof.

22. The protective suit (1) according to any one of claims 10 to 21, **characterized in that** the belt assembly (3) comprises a left and a right shoulder belt (20a, 20b), wherein a first belt end (21a) of the left shoulder belt (20a) is connected to the left arrest eyelet (4a) and extends on the front side (5) through the channel (24) associated with this as far as the left shoulder region and via this, crossing in the region of the rear side (6), as far as the central transverse belt (12) in the region of the right connecting side (7b) and further as far as the right lower transverse belt (14b) and is connected to this with its second belt end (21b) and a first belt end (22a) of the right shoulder belt (20b) is connected to the right arrest eyelet (4b) and extends on the front side (5) through the channel (24) associated with this as far as the right shoulder region and via this, crossing in the region of the rear side (6), as far as the central transverse belt (12) in the region of the left connecting side (7a) and further to the left lower transverse belt (14a) and is connected to this with its second belt end (22b).

23. The protective suit (1) according to any one of claims 10 to 22, **characterized in that** the belt assembly (3) comprises a left and a right longitudinal belt (23a, 23b) which are each arranged in the region of the left and right connecting side (7a, 7b) and extend in each case running through between the upper transverse belt (10), the central transverse belt (12) as far as the left or right lower transverse belt (14a, 14b), wherein the left and the right longitudinal belt (23a, 23b) are each connected both to the overall (2) and also to the upper transverse belt (10), the central transverse belt (12) and the left or right lower transverse belt (14a, 14b).

## Revendications

1. Combinaison de sécurité (1), plus particulièrement pour une utilisation en tant que combinaison de travail ou de sauvetage, avec une salopette (2), qui comprend un côté avant (5), un côté arrière (6) ainsi que des côtés de liaison gauche et droite (7a, 7b) s'étendant entre eux des deux côtés et ces côtés (5, 6, 7a, 7b) forment une surface externe (8) de la salopette (2), et avec un dispositif à sangles (3) avec plusieurs sangles (10, 12, 14a, 14b, 15a, 15b, 17a, 17b, 20a, 20b), disposées le long du côté arrière (6), des côtés de liaison gauche et droite (7a, 7b) ainsi que du côté avant (5) de la salopette (2), dont au moins certaines sont reliées de manière fixe, au moins à certains endroits, avec la salopette (2), ainsi qu'avec au moins un oeillet d'amarrage (4a, 4b ; 38a, 38b ; 39) relié avec le dispositif à sangles (3), le dispositif à sangles (3) comprenant, au niveau du côté avant (5) de la salopette (2), vu dans la direction de la circonférence, un oeillet gauche et un oeillet droit (4a, 4b), **caractérisée en ce que** les sangles (10, 12, 14a, 14b, 15a, 15b, 20a, 20b) du dispositif à sangles (3), disposées au niveau du côté avant (5) de la salopette (2), sont disposées dans la direction de l'extension longitudinale des sangles (10, 12, 14a, 14b, 15a, 15b, 20a, 20b), chacune en majeure partie à l'intérieur d'un canal (24, 36) réalisé dans la salopette (2) et les canaux (24, 36) sont constitués chacun d'une portion de surface (28) de la salopette (2) et d'éléments de recouvrement de canaux (27) réalisés sous la forme de bandes, ces éléments de recouvrement de canaux (27) étant disposés sur la surface externe (8) de la salopette (2), et **en ce que** l'élément de recouvrement de canal (27), réalisé sous la forme d'une bande, est relié, dans la direction de son extension longitudinale, au niveau d'au moins une première partie de bord longitudinal (29), par l'intermédiaire d'un premier dispositif de liaison (30), avec la salopette (2), la force de maintien du premier dispositif de liaison (30) étant telle que, lors d'une force prédéterminée exercée par la sangle (10, 12, 14a, 14b, 15a, 15b, 20a, 20b), logée dans le canal (24), sur l'élément de recouvrement de canal (27), dans le cas d'une sollicitation normale, comme celle qui apparaît lors de la réalisation de travaux en position assise, le premier dispositif de liaison (30) n'est pas encore détaché et le premier dispositif de liaison (30) n'est détaché que lors d'un dépassement de la force prédéterminée, et **en ce que** le dispositif à sangles (3) comprend une sangle transversale centrale (12) qui s'étend le long du côté arrière (6) au niveau du bassin et la sangle transversale centrale (12) est reliée de manière fixe au niveau du côté arrière (6) avec la salopette (2), la sangle transversale centrale (12) s'étendant à travers les canaux correspondants jusqu'à l'oeillet d'amarrage gauche et jusqu'à l'oeillet d'amarrage droit (4a, 4b) et une extrémité de sangle (13a, 13b) est reliée avec l'oeillet d'amarrage gauche ou l'oeillet d'amarrage droit (4a, 4b) et **en ce que** le dispositif à sangles (3) comprend en outre une sangle transversale inférieure gauche et une sangle transversale inférieure droite (14a, 14b), qui sont disposées au niveau des deux cuisses, de manière circulaire à l'intérieur du canal (36) correspondant des sangles transversales inférieures (14a, 14b) et **en ce que** le dispositif à sangles (3) comprend en outre une sangle de jambe arrière gauche et une sangle de jambe arrière droite (17a, 17b) s'étendant chacune dans la direction longitudinale, une première extrémité de sangle (18a) de la sangle de jambe arrière gauche (17a) étant reliée avec la sangle transversale inférieure gauche (14a) et une deuxième extrémité de sangle (18b) étant reliée avec la sangle transversale centrale (12) et une première extrémité de sangle (19a) de la sangle de jambe arrière droite (17b) étant reliée avec la sangle transversale inférieure droite (14b) et une deuxième extrémité de sangle (19b) étant reliée avec la sangle transversale centrale (12), et les sangles de jambes arrière gauche et droite (17a, 17b) étant reliée de manière fixe avec la salopette (2) au niveau de son côté arrière (6).

2. Combinaison de sécurité (1) selon la revendication 1, **caractérisée en ce que** les sangles (10, 12, 14a, 14b, 15a, 15b, 20a, 20b) logées chacune à l'intérieur des canaux (24, 36) peuvent être réglées au moins en direction de leur extension longitudinale par rapport à la salopette (2).

3. Combinaison de sécurité (1) selon la revendication 1, **caractérisée en ce que** l'élément de recouvrement de canal (27) présentant la forme d'une bande est relié, plus particulièrement cousu, de manière fixe avec la salopette (2) en direction de son extension longitudinale au niveau d'une deuxième zone de bord longitudinal (31) par l'intermédiaire d'un dispositif de liaison (32).

4. Combinaison de sécurité (1) selon la revendication 1, **caractérisée en ce que** le premier ou le deuxième dispositif de liaison (30, 32) est sélectionné dans le groupe constitué d'une fermeture Velcro avec boucles et crochets, une liaison par couture, un dispositif à bouton pression, un cordon de colle.

5. Combinaison de sécurité (1) selon l'une des revendications précédentes, **caractérisée en**
**ce que** la salopette (2) comprend, au niveau de son côté arrière (6), dans le prolongement de sa zone d'assise, en direction d'une zone d'épaules, une zone (37) avec une élasticité supérieure à celle des portions voisines de cette zone (37).

6. Combinaison de sécurité (1) selon l'une des revendications précédentes, **caractérisée en**
**ce que** le dispositif à sangles (3) comprend une sangle transversale supérieure (10) qui est disposée sur le côté arrière (6) dans la zone du dos et la sangle transversale supérieure (10) est reliée au niveau du côté arrière (6) de manière fixe avec la salopette (2), la sangle transversale supérieure (10) s'étendant à travers les canaux (24) correspondants jusqu'à l'oeillet d'amarrage gauche et l'oeillet d'amarrage droit (4a, 4b) et une extrémité de sangle (11a, 11b) est reliée avec l'oeillet d'amarrage gauche ou l'oeillet d'amarrage droit (4a, 4b).

7. Combinaison de sécurité (1) selon la revendication 1, **caractérisée en ce que** le dispositif à sangles (3) comprend une sangle de jambe avant gauche et une sangle de jambe avant droite (15a, 15b) s'étendant chacune dans la direction longitudinale, la sangle de jambe avant gauche (15a) étant reliée avec la sangle transversale inférieure gauche (14a) et s'étendant, à partir de la sangle transversale inférieure gauche (14a), à travers le canal (24) correspondant, jusqu'à l'oeillet d'amarrage gauche (4a) et son extrémité de sangle (16a) étant reliée avec l'oeillet d'amarrage gauche (4a) et la sangle de jambe avant droite (15b) étant reliée avec la sangle transversale inférieure droite (14b) et s'étendant, à partir de la sangle transversale inférieure droite (14b), à travers le canal (24) correspondant, jusqu'à l'oeillet d'amarrage droit (4b) et son extrémité de sangle (16b) étant reliée avec l'oeillet d'amarrage droit (4b).

8. Combinaison de sécurité (1) selon l'une des revendications précédentes, **caractérisée en**
**ce que** le dispositif à sangles (3) comprend une sangle d'épaule gauche et une sangle d'épaule droite (20a, 20b), une première extrémité de sangle (21a) de la sangle d'épaule gauche (20a) étant reliée avec l'oeillet d'amarrage gauche (4a) et s'étendant, au niveau du côté avant (5), à travers le canal (24) correspondant jusqu'à la zone de l'épaule gauche et, au-dessus de celle-ci, avec un croisement au niveau du côté arrière (6), jusqu'à la sangle transversale centrale (12) au niveau du côté de liaison droit (7b) et en outre jusqu'à la sangle transversale inférieure droite (14b) et étant reliée, avec sa deuxième extrémité de sangle (21b), avec celle-ci, et une première extrémité de sangle (22a) de la sangle d'épaule droite (20b) étant reliée avec l'oeillet d'amarrage droit (4b) et s'étendant, au niveau du côté avant (5), à travers le canal (24) correspondant, jusqu'à la zone de l'épaule droite et, au-dessus de celle-ci, avec un croisement au niveau du côté arrière (6), jusqu'à la sangle transversale centrale (12) au niveau du côté de liaison droit (7a) et en outre jusqu'à la sangle transversale inférieure gauche (14a) et étant reliée, avec sa deuxième extrémité de sangle (22b), avec celle-ci.

9. Combinaison de sécurité (1) selon l'une des revendications précédentes, **caractérisée en**
**ce que** le dispositif à sangles (3) comprend une sangle longitudinale gauche et une sangle longitudinale droite (23a, 23b) qui sont disposées chacune au niveau du côté de liaison gauche et du côté de liaison droit (7a, 7b) et qui s'étendent chacune, de manière traversante, entre la sangle transversale supérieure (10), la sangle transversale centrale (12), jusqu'à la sangle transversale gauche ou droite (14a, 14b), la sangle longitudinale gauche et la sangle longitudinale droite (23a, 23b) étant reliée chacune aussi bien avec la salopette (2) qu'avec la sangle transversale supérieure (10), la sangle transversale centrale (12) et la sangle transversale inférieure gauche ou la sangle transversale inférieure droite (14a, 14b).

10. Combinaison de sécurité (1), plus particulièrement pour une utilisation en tant que combinaison de travail ou de sauvetage, avec une salopette (2), qui comprend un côté avant (5), un côté arrière (6) ainsi que des côtés de liaison gauche et droite (7a, 7b) s'étendant entre eux des deux côtés et ces côtés (5, 6, 7a, 7b) forment une surface externe (8) de la salopette (2), et avec un dispositif à sangles (3) avec plusieurs sangles (10, 12, 14a, 14b, 15a, 15b, 17a, 17b, 20a, 20b), disposées le long du côté arrière (6), des côtés de liaison gauche et droite (7a, 7b) ainsi que du côté avant (5) de la salopette (2), dont au moins certaines sont reliées de manière fixe, au moins à certains endroits, avec la salopette (2), ainsi qu'avec au moins un oeillet d'amarrage (4a, 4b ; 38a, 38b ; 39) relié avec le dispositif à sangles (3), **caractérisée en ce que** les sangles (10, 12, 14a, 14b, 15a, 15b, 20a, 20b), disposées au niveau du côté avant (5) de la salopette (2), s'étendent dans la direction de l'extension longitudinale des sangles (10, 12, 14a, 14b, 15a, 15b, 20a, 20b), chacune en majeure partie à l'intérieur d'un canal (24, 36) réalisé dans la salopette (2) et **en ce que** les canaux (24) sont formés chacun d'un composant en forme de gaine (33) et les composants (33) sont reliés chacun, par l'intermédiaire de troisièmes dispositifs de liaison (34), avec la salopette (2), la force de maintien des troisièmes dispositifs de maintien (34) étant dimensionnée de façon que, lors d'une force prédéterminée exercée par la sangle (10, 12, 14a, 14b, 15a, 15b, 20a, 20b) qui est reçu dans le composant en forme de gaine (33), sur le composant (33), dans le cas d'une sollicitation normale, comme celle qui apparaît lors de la réalisation de travaux en position assise, le troisième dispositif de liaison (34) n'est pas encore détaché et le troisième dispositif de liaison (34) n'est détaché que lors d'un dépassement de la force prédéterminée.

11. Combinaison (1) selon la revendication 10, **caractérisée en ce que** les sangles (10, 12, 14a, 14b, 15a, 15b, 20a, 20b) logées chacune à l'intérieur des canaux (24, 36) sont réglables au moins dans la direction de leur extension longitudinale par rapport à la salopette (2).

12. Combinaison (1) selon la revendication 10, **caractérisée en ce que** le composant en forme de gaine (33) comprend un quatrième dispositif de liaison (35) qui s'étend dans la direction longitudinale du composant (33).

13. Combinaison (1) selon la revendication 12, **caractérisée en ce que** la force de maintien du troisième dispositif de liaison (34) entre le composant (33) et la salopette (2) est supérieure à la force de maintien du quatrième dispositif de liaison (35) du composant (33).

14. Combinaison (1) selon l'une des revendications 10, 12 ou 13, **caractérisée en ce que** le troisième ou le quatrième dispositif de liaison (34, 35) est sélectionné dans le groupe constitué d'une fermeture Velcro avec boucles et crochets, une liaison par couture, un dispositif à bouton pression, un cordon de colle.

15. Combinaison (1) selon l'une des revendications 10 à 14, **caractérisée en ce que** la salopette (2) comprend, au niveau de son côté arrière (6), dans le prolongement d'une zone d'assise, jusqu'à une zone d'épaules, une zone (37) avec une élasticité supérieure à celle des portions voisines de cette zone (37).

16. Combinaison (1) selon l'une des revendications 10 à 15, **caractérisée en ce que** le dispositif à sangles (3) comprend, au niveau du côté avant (5) de la salopette (2), vu dans la direction de la circonférence, un oeillet d'amarrage gauche et un oeillet d'amarrage droit (4a, 4b).

17. Combinaison (1) selon l'une des revendications 10 à 16, **caractérisée en ce que** le dispositif à sangles (3) comprend une sangle transversale supérieure (10) qui s'étend le long du côté arrière (6) dans la zone du dos et la sangle transversale supérieure (10) est reliée de manière fixe, au niveau du côté arrière (6), avec la salopette (2), la sangle transversale supérieure (10) s'étendant à travers les canaux (24) correspondants jusqu'à l'oeillet d'amarrage gauche ou l'oeillet d'amarrage droit (4a, 4b) et une extrémité de sangle (11a, 11b) étant reliée à l'oeillet d'amarrage gauche ou à l'oeillet d'amarrage droit (4a, 4b).

18. Combinaison (1) selon l'une des revendications 10 à 17, **caractérisée en ce que** le dispositif à sangles (3) comprend une sangle transversale centrale (12), qui s'étend le long du côté arrière (6) au niveau du bassin et la sangle transversale centrale (12) est reliée de manière fixe au niveau du côté arrière (6) avec la salopette (2), la sangle transversale centrale (12) s'étendant à travers les canaux (24) correspondants jusqu'à l'oeillet d'amarrage gauche et l'oeillet d'amarrage droit (4a, 4b) et une extrémité de sangle (13a, 13b) étant reliée avec l'oeillet d'amarrage gauche ou l'oeillet d'amarrage droit (4a, 4b).

19. Combinaison (1) selon l'une des revendications 10 à 18, **caractérisée en ce que** le dispositif à sangles (3) comprend une sangle transversale inférieure gauche et une sangle transversale inférieure droite (14a, 14b) qui sont disposées au niveau des deux cuisses, de manière circulaire à l'intérieur du canal (36) correspondant aux sangles transversales inférieures (14a, 14b).

20. Combinaison (1) selon la revendication 19, **caractérisée en ce que** le dispositif à sangles (3) comprend une sangle de jambe avant gauche et une sangle de jambe avant droite (15a, 15b), s'étendant chacune dans la direction longitudinale, la sangle de jambe gauche (15a) étant reliée avec la sangle transversale inférieure gauche (14a) et s'étendant, à partir de la sangle transversale inférieure gauche (14a), à travers le canal (24) correspondant, jusqu'à l'oeillet d'amarrage gauche (4a) et son extrémité de sangle (16a) étant reliée avec l'oeillet d'amarrage gauche (4a) et la sangle de jambe avant gauche (15b) étant reliée avec la sangle transversale inférieure gauche (14b) et s'étendant, à partir de la sangle transversale inférieure droite (14b), à travers le canal (24) correspondant, jusqu'à l'oeillet d'amarrage droit (4b) et son extrémité de sangle (16b) étant reliée avec l'oeillet d'amarrage droit (4b).

21. Combinaison (1) selon la revendication 19 ou 20, **caractérisée en ce que** le dispositif à sangles (3) comprend une sangle de jambe arrière gauche et une sangle de jambe arrière droite (17a, 17b) s'étendant dans la direction longitudinale, une première extrémité de sangle (18a) de la sangle de jambe arrière gauche (17a) étant reliée avec la sangle transversale inférieure gauche (14a) et une deuxième extrémité de sangle (18b) étant reliée avec la sangle transversale centrale (12) et une première extrémité de sangle (19a) de la sangle de jambe arrière droite (17b) étant reliée avec la sangle transversale inférieure droite (14b) et une deuxième extrémité de sangle (19b) étant reliée avec la sangle transversale centrale (12) et les sangles de jambes arrière gauche et droite (17a, 17b) étant reliées de manière fixe avec la salopette (2) au niveau de son côté arrière (6).

22. Combinaison (1) selon l'une des revendications 10 à 21, **caractérisée en ce que** le dispositif à sangles (3) comprend une sangle d'épaule gauche et une sangle d'épaule droite (20a, 20b), une première extrémité (21a) de la sangle d'épaule gauche (20a) étant reliée avec l'oeillet d'amarrage gauche (4a) et s'étendant au niveau du côté avant (5) à travers le canal (24) correspondant, jusqu'à la zone de l'épaule gauche et au-dessus de celle-ci, avec un croisement au niveau du côté arrière (6), jusqu'à la sangle transversale centrale (12) au niveau du côté de liaison droit (7b) et en outre vers la sangle transversale inférieure droite (14b) et étant reliée, avec sa deuxième extrémité de sangle (21b), avec celle-ci et une première extrémité de sangle (22a) de la sangle d'épaule droite (20b) étant reliée avec l'oeillet d'amarrage droit (4b) et s'étendant au niveau du côté avant (5), à travers le canal (24) correspondant, jusqu'à la zone de l'épaule droite et, au-dessus de celle-ci, avec un croisement au niveau du côté arrière (6), jusqu'à la sangle transversale centrale (12) au niveau du côté de liaison gauche (7a) et en outre vers la sangle transversale inférieure gauche (14a) et étant reliée avec sa deuxième extrémité de sangle (22b), avec celle-ci.

23. Combinaison (1) selon l'une des revendications 10 à 22, **caractérisée en ce que** le dispositif à sangles (3) comprend une sangle longitudinale gauche et une sangle longitudinale droite (23a, 23b) qui sont disposées chacune au niveau du côté de liaison gauche et du côté de liaison droit (7a, 7b) et s'étendent chacune entre la sangle transversale supérieure (10), la sangle transversale centrale (12), jusqu'à la sangle transversale inférieure gauche ou droite (14a, 14b), la sangle longitudinale gauche et la sangle longitudinale droite (23a, 23b) étant reliées chacune aussi bien avec la salopette (2) qu'avec la sangle transversale supérieure (10), la sangle transversale centrale (12) et la sangle transversale gauche ou droite (14a, 14b).
